# EUROPÄISCHE PATENTSCHRIFT

(11) **EP 2 320 851 B1**
(45) Veröffentlichungstag und Bekanntmachung des Hinweises auf die Patenterteilung: **22.06.2016**
(21) Anmeldenummer: 09776032.6
(22) Anmeldetag: 30.07.2009
(51) Int. Cl.: A61J 1/20, A61J 1/22

(54) **VERFAHREN UND VORRICHTUNG ZUM TRANSFER EINER SUBSTANZ ZWISCHEN GESCHLOSSENEN SYSTEMEN**
METHOD AND DEVICE FOR TRANSFERRING A SUBSTANCE BETWEEN CLOSED SYSTEMS
PROCÉDÉ ET DISPOSITIF POUR LE TRANSFERT D'UNE SUBSTANCE ENTRE DES SYSTÈMES FERMÉS

(30) Priorität: 02.08.2008 DE 102008035835
(43) Veröffentlichungstag der Anmeldung: 18.05.2011
(73) Patentinhaber: Pobitschka, Walter, 61350 Bad Homburg (DE)
(72) Erfinder: Pobitschka, Walter, 61350 Bad Homburg (DE)
(74) Vertreter: Jendricke, Susann
(86) Internationale Anmeldenummer: PCT/DE2009/001062
(87) Internationale Veröffentlichungsnummer: WO 2010/015232

(56) Entgegenhaltungen:
- WO-A-89/00836
- WO-A-2008/048631
- WO-A-2008/129550
- US-A- 3 171 412
- US-A1- 2008 311 007

## Beschreibung

Die vorliegende Erfindung betrifft ein Verfahren zum Transfer einer Substanz zwischen geschlossenen Systemen, wobei die geschlossenen Systeme, nämlich mindestens ein Gebersystem und mindestens ein Zielsystem, vor dem Transfer zumindest einfach steril konnektiert werden, wobei die Substanz in das Zielsystem gelangt, wobei nach dem Transfer der Substanz das Zielsystem und das Gebersystem steril voneinander getrennt werden und wobei die während des Transfers der Substanz auftretenden Druckdifferenzen ausgeglichen werden.

Außerdem betrifft die vorliegende Erfindung ein geschlossenes System zum Transfer einer Substanz zwischen dem geschlossenen System und mindestens einem weiteren geschlossenen System, wobei die Systeme miteinander steril konnektierbar und voneinander steril trennbar sind und Mittel zur Übertragung der Substanz aufweisen.

Für sich gesehen ist es in vielen Gebieten der Technik, insbesondere der Medizintechnik, bekannt, kontaminationsfrei in geschlossenen Systemen und unter Bedingungen der Reinraumtechnik zu arbeiten. Als geschlossen gilt ein System dann, wenn es zumindest keine Materie mit der Umgebung austauschen kann.

Gerade in der Medizintechnik gibt es häufig das Bedürfnis, Materie in das geschlossene System so einzuschleusen, dass jegliche Kontamination ausgeschlossen bleibt und dort die Bearbeitung bzw. die Untersuchung erfolgen kann. Dabei handelt es sich bspw. um Präparationen von Zellpopulationen, deren Kryokonservierung wie auch die Entnahme von Proben für labortechnische Untersuchungen aus diesen Präparationen unter Wahrung der Geschlossenheit des Systems.

Aus der US 6022344 sind bereits sterile Verbindungstechniken wie das "Sterile Docking" und das "Sterile Welding" bekannt, mit denen thermoplastische Kunststoffschläuche zweier geschlossener Systeme miteinander steril verbunden und auch wieder steril getrennt werden können. Es geht beim "DOCKING" um das Erstellen von Schnitten unter Temperatureinwirkung und das direkte Verschmelzen beider Enden zweier Kunststoffschläuche. Beim "WELDING" geht es um das Trennen der Verbindung, wobei ein Zusammenpressen unter Temperatur zur Ausbildung einer homogenen Querschnittsfläche und Zerschneiden, so dass zwei geschlossene Schnittflächen entstehen. Die sterile Konnektierung kann aber auch unabhängig von den vorgenannten Verbindungstechniken wie das "Sterile Docking" und das "Sterile Welding" durch Montieren und Verschweißen von Kunststoffbehältnissen und - schläuchen unter Reinraumbedingungen und Sterilisierungsmaßnahmen in bekannter Weise hergestellt werden.

Aus der Praxis ist weiter die Entnahme von Substanz unter einer Sterilbank im Reinraum mittels Spritze bekannt, was wegen der Aufgabe der Geschlossenheit des Systems nachteilig ist.

Ein konkreter Anwendungsfall für Materie oder eine Substanz, die in das geschlossene System eingeführt werden soll, bezieht sich auf Stammzellen, die im Wege der Apheresebehandlung von Patientenblut gewonnen werden. Bevor ein krebskranker Patient der Chemotherapie unterzogen wird, werden ihm Stammzellen entnommen. Erst danach bekommt der Patient die Chemotherapie. Da bei dieser Chemotherapie Stammzellen abgebaut werden, führt man dem Patienten später die entnommenen Stammzellen zu.

Die Apheresebehandlung geht so vor sich, dass dem Patienten Blut entnommen wird und in ein geschlossenes System überführt wird. Im geschlossenen System wirken Zentrifugalkräfte, wobei das Blut in Bestandteile zerlegt wird. Es werden Zellpopulationen abgetrennt, die Stammzellen enthalten, um diese zunächst zu sichern. Das übrige Blut wird dem Patienten direkt wieder zugeführt. Die abgetrennten Zellpopulationen werden ihrem Anwendungszweck entsprechend mit Zusätzen, wie bspw. patienteneigenes Plasma und Fremdplasma, versehen.

Diese als Zellsuspension vorliegende Substanz muss haltbar gemacht werden, um sie später dem Patienten zuführen zu können. Die Haltbarmachung kann nur unter Anwendung der chemischen Verbindung Dimethylsulfoxid, in weiteren DMSO genannt, in einem Einfrierbeutel zur Kryokonservierung erfolgen. Die chemische Verbindung DMSO dient dazu, die Zellflüssigkeit im Präparat aufzukonzentrieren, um dort Unterschiede zwischen verschiedenen osmotischen Drücken auszugleichen. Hierdurch wird die Stammzellsubstanz vor Destruktion / Platzen der Zellen geschützt. Der Einfrierbeutel besteht bspw. aus Etylenvinylazetat, einem Kunststoff, der auch mit der Kurzbezeichnung EVA abgekürzt wird.

Während das Stammzellpräparat unter sterilen Bedingungen weiterbehandelt werden könnte, stellt die Zugabe der chemischen Verbindung DMSO die Schwachstelle im Hinblick auf die Beibehaltung des geschlossenen Systems dar. Selbst die Zugabe von DMSO über einen Filter, wie aus DE 101 24 487 A1 bekannt, kann nicht vermeiden, dass Kontaminanten, wie Viren oder toxische Gase in das geschlossene System gelangen können. Aufgrund seiner Aggressivität gegenüber Kunststoffen kann DMSO auch nicht herstellerseitig in Beutelsystemen platziert und dort einer sterilisierenden Vorbehandlung unterzogen werden. Eine Lagerung der chemischen Verbindung DMSO ist jedenfalls längerfristig in chemisch inerten Gefäßen, bspw. aus Boroslikatglas, mit lösungsmittelbeständigem Verschluss vorzunehmen.

Mit einem Beutelsystem für die Kryokonservierung von Körperflüssigkeiten befasst sich die DE 101 51 343 A1. Dort wird bereits Substanz aus einer Glasampulle, die sich innerhalb eines geschlossenen Systems befindet, in ein anderes geschlossenes System transferiert. Der Transfer erfolgt über eine sterile Konnektierung, die vor dem Transfer bei der Fertigung des geschlossenen Systems realisiert worden ist. Dort erfolgt nach dem Transfer eine sterile Trennung unter Entsorgung der entleerten im Vorfeld steril befüllten Gebersysteme. Bei diesem Beutelsystem ist im Hinblick auf den Transfer nachteilig, dass keine volumengenaue Dosierung möglich ist und dass Lufteinschlüsse innerhalb der weiterzuleitenden Substanz nicht definiert vermieden werden können, sondern vom Geschick der Person abhängt, die den flexiblen Beutel handhabt. Lufteinschlüsse in der Substanz können nicht ausgeschlossen werden und können Wirkungen und Ergebnisse von späteren Anwendungen, bspw. Mischvorgängen, negativ beeinflussen. Auch ist die Kontinuität des Transfers nicht gewährleistet. Des weiteren ist von Nachteil, dass die einzige Lösung, Druckdifferenzen im System auszugleiche, darin gesehen wird, überschüssige Luft über Filter in die Umgebung zu entlassen. Wie bereits im Zusammenhang mit DE 101 24 487 A1 ausgeführt, kann aber auch ein Filter nicht vermeiden, dass Kontaminanten, wie Viren oder toxische Gase in das geschlossene System gelangen können.

Ausgehend vom vorbekannten Stand der Technik liegt der Erfindung die Aufgabe zugrunde, ein Verfahren und eine Vorrichtung anzugeben, wobei eine kontaminationsfreie Übertragung einer Substanz ohne Gaseinschlüsse zwischen geschlossenen Systemen ermöglicht wird.

Die voranstehende Aufgabe wird bezüglich des Verfahrens durch die Merkmale des Patentanspruches 14 gelöst. Danach ist das Verfahren der in Rede stehenden Art dadurch gekennzeichnet, dass die Druckdifferenzen innerhalb des geschlossenen Systems, das während des Substanztransfers aus steril konnektierten Geber- und Nehmersystemen besteht und mit einer Druckausgleicheinrichtung steril strömungsverbunden ist, ausgeglichen werden, wobei verdrängte Luft oder verdrängtes Inertgas ohne Kontakt zur Umgebungsluft in der Druckausgleicheinrichtung aufgefangen wird und im Zusammenhang mit Substanzentnahmevorgängen unter Vermeidung von Vakuum zur Verfügung steht.

Die voranstehende Aufgabe wird bezüglich des geschlossenen Systems einerseits durch die Merkmale des Patentanspruches 1 andererseits durch die Merkmale des Patentanspruches 1 gelöst Gemäß Patentanspruch 1 ist ein geschlossenes System der in Rede stehenden Art dadurch gekennzeichnet, dass das System ein Behältnis umfasst, dass das Behältnis mindestens einen Anschluss zur sterilen Konnektierung mit mindestens einem steril konnektierbaren Anschluss des weiteren Systems aufweist, dass das Behältnis eine Druckausgleicheinrichtung zum Ausgleich der Druckdifferenzen während des Transfers innerhalb der miteinander steril konnektierten, geschlossenen Systeme umfasst, die mit dem Behältnis strömungsverbunden ist, dass die Substanz aus dem System, insbesondere unter Einwirkung der Gravitationskraft, in das andere geschlossene System transferierbar ist, wobei im Behältnis des Systems eine Aufnahme in Form einer Flasche oder einer Ampulle enthalten ist, innerhalb der sich die Substanz befindet und deren Verschluss in Betriebsstellung zum Boden weist, wobei die Mittel zur Übertragung der Substanz eine kurze Kanüle zum Transfer der Substanz, insbesondere einer Flüssigkeit, und eine lange Kanüle zur Luft- oder Inert-gaszufuhr umfassen und wobei die Kanülen in Betriebsstellung den Verschluss der Aufnahme durchstechen und in die Aufnahme hineinragen und wobei die kurze Kanüle mit dem Anschluss strömungsverbunden ist und die lange Kanüle in das Behältnis öffnet und damit auch mit der Druckausgleicheinrichtung strömungsverbunden ist. Gemäß Patentanspruch 3 ist ein geschlossenes System der in Rede stehenden Art dadurch gekennzeichnet, dass das System ein Behältnis umfasst, dass das Behältnis mindestens einen Anschluss zur sterilen Konnektierung mit mindestens einem steril konnektierbaren Anschluss des weiteren Systems aufweist, dass das Behältnis eine Druckausgleicheinrichtung zum Ausgleich der Druckdifferenzen während des Transfers innerhalb der miteinander steril konnektierten, geschlossenen Systeme umfasst, die mit dem Behältnis strömungsverbunden ist, dass im Behältnis des geschlossenen Systems als Mittel zur Übertragung der Substanz eine kalibrierte Spritze mit einem Ampullenkolben und einem Ampullenkörper angeordnet ist und dass zumindest ein Teil der Wandung des Behältnisses derart flexibel ausgebildet ist, dass die Spritze zumindest teilweise von außen über die flexible Wandung, insbesondere über einen Faltenbalg, betätigbar ist.

Ausgehend von DE 101 51 343 A1 ist bezüglich des Verfahrens zunächst erkannt worden, dass dort der Ausgleich von Druckdifferenzen über den Austrag von Luft aus dem Beutelsystem in die Umwelt stattfindet, wobei in Kauf genommen wird, dass trotz Filter kontaminierte Umgebungsluft in das geschlossene System gelangt. Erfindungsgemäß ist erkannt worden, dass die Sterilität des geschlossenen Systems keineswegs aufgegeben werden muss, wenn die Druckdifferenzen ausschließlich innerhalb des Systems ausgeglichen werden. Diese Erkenntnis wird mittels der beiden alternativen erfindungsgemäßen geschlossenen Systemedadurch umgesetzt, dass eine Druckausgleicheinrichtung vorgesehen ist, die mit mindestens einem System steril strömungsverbunden ist. Hinzu kommen die unterschiedlichen konstruktiven Auführungsmerkmale der beiden alternativen geschlossenen Systeme. Mit anderen Worten: Verdrängte Luft wird in vorteilhafter Weise nicht in die Umgebungsluft entlassen, sondern in einer Druckausgleicheinrichtung aufgefangen und steht dort im Zusammenhang mit Substanzentnahmevorgängen zur Verfügung, damit kein Vakuum entsteht. Die erfindungsgemäßen geschlossenen Systeme können am Ort der Präparation, bspw. in der Blutbank oder im Transplantationslabor, als Einmalartikel verwendet werden. Standardisierte industriell gefertigte Einmalartikel gemäß der Erfindung bereichern das sterile Arbeiten enorm und erweitern die Einsatzmöglichkeiten von Substanzen. Eines der beiden alternativen geschlossenen Systeme beinhaltet ein Gebersystem mit einer Ampulle oder Flasche, deren Öffnung zum Boden weist. Das andere der beiden alternativen geschlossenen Systeme beinhaltet eine Spritze.

Der Druckausgleich könnte überall dort stattfinden, wo es zu Volumenänderungen der Substanz kommt. In der Regel könnte dies sowohl beim Gebersystem als auch beim Zielsystem vorkommen. In einem Anwendungsfall, bei dem das Gebersystem lediglich aus einer steril ummantelten Ampulle mit steril konnektierbarem Übertragungsmittel besteht, könnte der Druckausgleich auch vollständig auf das Zielsystem verlagert werden und der im Gebersystem entstehende Unterdruck in Kauf genommen werden, da die leere Ampulle nach steriler Abtrennung vom Zielsystem entsorgt wird.

Von erfindungswesentlicher Bedeutung ist die Realisierung eines volumengenauen Transfers der Substanz, der dadurch erreicht wird, dass die Substanz dosiert übertragen wird. Hier sind semiquantitative Dosiervorgänge oder Dosierungen mittels, kalibrierter Dosiereinrichtungen, umfasst.

Grundsätzlich könnte die Substanz vom Gebersystem aktiv an das Zielsystem übertragen werden oder aktiv aus dem Gebersystem entnommen werden. Dabei könnten im Hinblick auf eine gewünschte Dosierung kalibrierte Spritzen oder Karpullen eigesetzt werden. Alternativ könnte die Substanz unter Einwirkung der Gravitationskraft in das Zielsystem gelangen. Eine Dosierung könnte hier über eine kalibrierte Tropfkammer erfolgen. Übertragungsmittel wie Spritzen, Karpullen, Tropfkammern könnten ihrerseits geschlossene Systeme ausbilden oder Bestandteile geschlossener Systeme sein.

Bei der Realisierung des Verfahrens könnte das Gebersystem mit mehreren anderen Zielsystemen steril konnektiert werden. Die Mehrfachkonnektierung des Gebersystems mit einem oder mehreren Zielsystemen könnte sukzessive oder gleichzeitig möglich sein. Hierdurch wird eine Teilmengenübertragung von Substanz ermöglicht.

Während des Ablaufs des Verfahrens könnte es dazu kommen, dass das Zielsystem zum Gebersystem wird, wenn die aufgenommene Substanz an ein anderes Zielsystem weitergegeben wird. Entweder könnte dies nach einer ersten sterilen Konnektierung und Trennung passieren, oder die Vorrichtung ist so beschaffen, dass durch das Öffnen und Schließen von Dosierabsperrungen ein Funktionswechsel erfolgt. Eine zur Aufnahme von Substanz zunächst geöffnete Dosierabsperrung zwischen Geber- und Zielsystem wird nach Befüllung des Zielsystems geschlossen. Wenn dann aus dem befüllten Zielsystem durch Öffnen einer weiteren Dosierabsperrung Substanz in ein anderes Zielsystem transferiert wird, hat das befüllte Zielsystem nun Geberfunktion.

Bei einem Gebersystem, das in Form einer Blisterpackung auf den Markt gebracht wird und dann direkt zur Anwendung zur Verfügung steht, könnte die Substanz vorzugsweise unter Reinraumbedingungen steril in das Gebersystem eingebracht werden, das dann unter Ausbildung der Blisterpackung steril verschlossen wird. Bei einem einfachen Ausführungsbeispiel könnte ein Behältnis werkseitig unter Reinraumbedingungen befüllt und verschlossen werden, dann an den Laborarzt gelangen, der eine sterile Verbindung zu einem Zielsystem herstellt und so die vorbereitete Substanz transferieren kann. Ein anders gelagertes, aber ebenso einfaches Ausführungsbeispiel, sieht vor, werkseitig ein Behältnis ohne Substanz zu fertigen, das Mittel zum Transfer der Substanz - hier zur Entnahme - aus einem bspw. laborseitig vorhandenen Gebersystem oder mitgelieferten enthält.

Das geschlossene System könnte ein Gebersystem, ein Zielsystem oder auch ein System mit Geber- und Nehmerfunktion seinund ein Behältnis für die Substanz aufweisen. Das Behältnis trennt die Umgebung vom Innenraum des geschlossenen Systems, in der die Substanz bereits enthalten sein könnte. Die Druckausgleicheinrichtung könnte mit dem Behältnis stoffschlüssig verbunden sein und als Gummisack vorliegen. Der Anschluss der Druckausgleicheinrichtung könnte in das Behältnis eingeschweißt sein, so dass die Geschlossenheit des Systems nicht unterbrochen wird. Alternativ könnte die Druckausgleicheinrichtung über ein spezielles Formgebungsverfahren auch integraler Bestandteil des Behältnisses sein.

Die Mittel zur Übertragung der Substanz könnten mindestens einen Anschluss zur sterilen Konnektierung mit mindestens einem Anschluss eines weiteren geschlossenen Systems umfassen. Dabei könnte der Anschluss als thermoplastischer Kunststoffschlauch ausgebildet sein. Wie die Druckausgleicheinrichtung könnte auch der Anschluss mit dem Behältnis des Systems stoffschlüssig steril verbunden sein. Der Anschluss bzw. der Kunststoffschlauch könnte eine Länge aufweisen, die ein mehrfaches steriles Konnektieren und Trennen erlaubt. Weiterführend könnten mehrere Anschlüsse bzw. Kunststoffschläuche zur Mehrfachkonnektierung mit einem anderen geschlossenen System oder mehreren anderen geschlossenen Systemen vorgesehen sein.

In konstruktiver Hinsicht könnte das Behältnis des geschlossenen Systems eine Grundplatte umfassen. Diese Grundplatte könnte aus einem biegesteifen Kunststoff bestehen und bspw. Halteeinrichtungen aufnehmen und / oder Verbindungsstellen, die den Anschluss betreffen. Damit die im Behältnis enthaltenen Gegenstände einsehbar sind, könnte das Behältnis zumindest in den flexiblen Bereichen der Wandung transparent sein. Die Transparenz ermöglicht bspw. die dosierte Substanzentnahme oder -befüllung und - bei einem speziellen Ausführungsbeispiel - die Platzierung oder Montage der Übertragungsmittel innerhalb des Behältnisses. Ansonsten ist durch die Transparenz zumindest der Blick auf die vorhandene Menge an Substanz freigegeben. Des weiteren könnte das Behältnis auch eine Deckplatte aufweisen. Zwischen der Deck- und der Grundplatte könnte sich die flexible Wandung, insbesondere der Faltenbalg, oder auch eine Umhüllung erstrecken. An der Unterseite der Deckplatte könnte ein Stabilisierungselement angeordnet sein, welches zur Befestigung einer innerhalb des Behältnisses angeordneten Aufnahme für die Substanz während des Transports beiträgt. Die Halteeinrichtungen könnten der Grund- und / oder der Deckplatte zugeordnet sein und über die Haltefunktion auch die Funktion als Abstandhalter oder Stabilisator ausüben.

Eine besonders handhabungsfreundliche Variante des zumindest teilweise flexibel ausgebildeten Behältnisses besteht darin, dass die flexible Wandung in Form eines Faltenbalges ausgebildet ist. Dieser Faltenbalg könnte aufgrund des äußerst reißfesten und dünnen Materials, das darüber hinaus auch dehnbar sein könnte, stark in alle Richtungen verformt werden. Diese Verformung ist reversibel. Wegen der geringen Materialstärke können im Inneren des Behältnisses befindliche Objekte ergriffen, miteinander verbunden oder positioniert oder sonst wie manipuliert werden. Wegen der Greifbewegung ist es besonders wichtig, dass die Wandung zumindest zwei gegenüberliegende flexible Bereiche umfasst. Im Hinblick auf die Herstellung des Behältnisses könnte der Faltenbalg dichtend an der Grundplatte und an der Deckplatte angeschweißt oder angeklebt sein.

Eine weiterführende Ausführungsform des geschlossenen Systems sieht bereits eine werkseitige sterile Verbindung von geschlossenen Systemen vor. Besonders betrifft dies die Zusammenfassung eines Gebersystems und eines Geber- und Zielsystems zu einem Gesamtsystem. Konkret könnte das Gebersystem mit einem geschlossenen Geber- und Zielsystem im Sinne einer Dosiereinrichtung steril konnektiert sein und ein Gesamtsystem ausbilden. Es versteht sich, dass ein Gesamtsystem auch mehr als zwei geschlossene Systeme enthalten kann. Es besteht die Möglichkeit nach Entleerung des Gebersystems, dieses steril abzutrennen und zu entsorgen, oder bei Teilmengenentnahme woanders einzusetzen. Die sukzessive Abtrennung kann bei jedem System mit Geberfunktion erfolgen, sofern das vorhergehende Gebersystem vollständig oder wunschgemäß entleert ist.

Schwerkraftbetriebene geschlossene Systeme ohne Dosierfunktion sind in der Regel reine Gebersysteme. Die Substanz wird aus dem Gebersystem unter Einwirkung der Gravitationskraft in das andere geschlossene System transferiert. Dabei könnte das Gebersystem ein Behältnis aufweisen, in dem die Substanz enthalten ist und dessen Anschluss in Betriebsstellung zum Boden weist.

Nach einem ersten, sehr einfachen Ausführungsbeispiel des geschlossenen Systemskönnte das Behältnis selbst die Aufnahme für die Substanz ausbilden und bspw. als kollabierbarer flexibler Beutel vorliegen. Dieses Ausführungsbeispiel ermöglicht eine kostengünstige Produktion und Lagerhaltung von Substanzen, wie Präparationslösungen, am Ort der Verwendung unter Wahrung der Geschlossenheit der Systeme.

Bei dem ersten Ausführungsbeispiel könnte der Anschluss einerseits in das Behältnis hinein öffnen, insbesondere minimal in die Substanz hineinragen und dort mit einem wiederverschließbaren Verschluss versehen sein. Andererseits könnte der Anschluss aus dem Behältnis heraustreten und mit seinem freien Ende steril an ein anderes System angeschweißt werden oder bereits sein.

Die Wiederverschließbarkeit des in die Substanz ragenden Endes des Anschlusses ermöglicht die Teilentnahme von Substanzen, wie bspw. Präparationslösungen, dies selbstverständlich unter Beachtung der sterilen Konnektion und Diskonnektion. Von besonderer Bedeutung für das erste Ausführungsbeispiel ist die Ausbildung des Verschlusses als Schnappverschluss aus dichtendem Material, der mit einer Befestigungsbrücke ausgestattet und über die flexible Wandung des Behältnisses betätigbar ist. Die Befestigungsbrücke dient der Unverlierbarkeit des Verschlusses. Der Verschluss trägt Sorge dafür, dass die Substanz nicht vor erfolgter steriler Konnektierung in den Anschluss gelangt und ggf. verunreinigt wird. Das Material des als Beutel vorliegenden Behältnisses ist weich, aber fest genug, um bei der Manipulation des Verschlusses keinen Schaden zu nehmen

In konstruktiver Hinsicht könnte das Behältnis auch in seiner Beutelform eine Grundplatte umfassen, durch die der Anschluss abgedichtet hindurchgeführt ist. Die Druckausgleicheinrichtung könnte so angeordnet sein, dass sie in den mit Luft bzw. Inertgas gefüllten Bereich des Behältnisses öffnet, der in Betriebsstellung stets nach oben weist.

Nach der einfachen und besonders kostengünstigen Abwandlung des ersten Ausführungsbeispiels des geschlossenen Systems könnte eine in vorteilhafter weise von außen betätigbare Dosierabsperrung vorgesehen sein, damit zumindest abgeschätzte Teilmengen entnommen werden können.

Eine für den volumengenauen Transfer geeignete Variante des ersten Ausführungsbeispiels besteht darin, dass da als Beutel vorliegende Gebersystem bereits werkseitig mit einem Geber/Zielsystem in Form einer kalibrierten Tropfkammer steril verbunden ist und mit diesem ein Gesamtsystem ausbildet. Auf diese Weise ist die Dosiereinrichtung im Gesamtsystem als eigenes geschlossenes System enthalten, die ebenfalls schwerkraftbetrieben ist. Auch hier könnte dem Gebersystem eine Dosierabsperrung zugeordnet sein. Denkbar ist auch ein Gesamtsystem, das zusätzlich zum Gebersystem und zur Dosiereinrichtung mit kombinierter Geber - und Zielfunktion auch weitere geschlossene Zielsysteme enthält. In jedem Fall gilt aber auch eine werkseitige sterile Verbindung zwischen den Systemen als ein dem Substanztransfer zeitlich vorgeordneter Verfahrensschritt.

Das Behältnis kann in größeren Packungsgrößen ein Volumen zwischen 30 ml bis 1000 ml aufweisen. Bei geringen Mengen erreichen sogenannte "Minibags" ein Volumen zwischen 10 ml bis 30 ml. Diese "Minibags" sind für den Einzelgebrauch vorgesehen und können jeweils die maximal erforderliche Menge an Substanz für die beabsichtigte Präparation enthalten.

Ein besonderes, zweites Ausführungsbeispiel des geschlossenen Systems besteht darin, dass es als schwerkraftbetriebene Dosiereinrichtung ausgebildet ist. Hierzu könnten für das System mindestens zwei Anschlüsse vorgesehen sein, die einen Einlass und einen in Betriebsstellung zum Boden weisenden Auslass umfassen. Als Behältnis des Systems könnte eine kalibrierte Tropfkammer vorgesehen sein, in der die Substanz zumindest temporär enthalten ist. Die Substanz wird über den Einlass aus einem Gebersystem zugeführt und über den Auslass an ein Zielsystem abgeführt. Dem Einlass und / oder dem Auslass könnte eine Dosierabsperrung zugeordnet sein. Für die Geschlossenheit des Systems ist es wichtig, dass der Einlass und der Auslass an der Tropfkammer abgedichtet angeordnet sind. Beispielsweise könnte die Tropfkammer durch eine Grundplatte, eine Deckplatte und einen transparenten Kunststoffmantel zwischen Deck- und Grundplatte zum Einsatz kommen. Bei dieser Behältnisausbildung könnte der Anschluss der Druckausgleicheinrichtung, insbesondere über die Deckplatte, abgedichtet in die Tropfkammer hinein öffnen.

Die kalibrierte Tropfkammer mit den beiden steril konnektierbaren Anschlüssen bildet bei dem zweiten Ausführungsbeispiel ein geschlossenes System im Sinne einer schwerkraftbetriebenen Dosiereinrichtung, das sowohl Geber- als auch Zielsystem ist. Es bietet sich an, dass das Gebersystem für die oben beschriebene schwerkraftbetriebenen Dosiereinrichtung ebenfalls unter Einwirkung der Gravitationskraft die Substanz nach der sterilen Konnektierung der Anschlüsse in die kalibrierte Tropfkammer entlässt. Über die Dosierabsperrung am Einlass könnte die Menge der aus dem Gebersystem kommenden Substanz reguliert werden.

Ein drittes Ausführungsbeispiel des geschlossenen Systems, das ebenfalls auf dem Schwerkraftprinzip beruht, sieht vor, im Behältnis des Gebersystems eine Aufnahme in Form einer Flasche oder einer Ampulle anzuordnen, innerhalb der sich die Substanz befindet und deren Verschluss in Betriebsstellung zum Boden weist. Nach einer bevorzugten konstruktiven Ausführung könnte die Aufnahme an einer Deckplatte des Behältnisses befestigt sein. An der Außenseite der Deckplatte könnte eine Öse vorgesehen sein, so dass das Behältnis wie ein Tropf aufgehängt werden kann. In einer der Deckplatte gegenüber liegenden Grundplatte könnte der Anschluss eingeschweißt sein.

Bei dem in Rede stehenden dritten Ausführungsbeispiel könnten die Mittel zur Übertragung der Substanz eine kurze Kanüle zum Auslass der Substanz, insbesondere einer Flüssigkeit, und eine lange Kanüle zur Luft- oder Inertgaszufuhr umfassen. Die Kanülen könnten in Betriebsstellung den Verschluss der Aufnahme durchstechen und in die Aufnahme hineinragen.

Bei einer einfachen Variante des dritten Ausführungsbeispiels könnte in Betriebsstellung nur die kurze Kanüle mit dem steril konnektierbaren Anschluss strömungsverbunden sein. Dabei könnte ein an die kurze Kanüle angeschlossenes Verbindungsstück in Form eines Kunststoffschlauches in einen bezüglich des Querschnitts größeren Kunststoffschlauch des Anschlusses hineinragen. Der Anschluss ist an die Grundplatte des Behältnisses angeschweißt und der mit der kurzen Kanüle verbundene Kunststoffschlauch durchtritt abgedichtet eine Durchtrittsöffnung in der Grundplatte. Die lange Kanüle öffnet in das mit einem Faltenbalg ausgestattete Behältnis, an das die Druckausgleicheinrichtung angeschlossen ist. In Ruhestellung ist der Faltenbalg ausgefahren und nimmt die beiden Kanülen auf. Die Kanülen werden durch eine Halteeinrichtung daran gehindert, den Verschluss der Aufnahme zu durchstechen. Zur Fixierung der Halteeinrichtung kann die Formgebung der Aufnahme ausgenutzt werden, außerdem kann sich die Halteeinrichtung an der Grundplatte abstützen. Die Halteeinrichtung könnte nach einer bevorzugten konstruktiven Ausführungsform, die besonders handhabungsfreudig ist, in Form einer flexiblen geschlitzten Hülse vorliegen. Solange die Kanülen nicht benutzt werden, sind sie in der Halteeinrichtung angeordnet, die die flexible Wandung des Behältnisses, den Faltenbalg, vor dem Durchstechen schützt. Die Hülse stützt sich ist im Ruhezustand einerseits gegen die Grundplatte des Behältnisses ab, andererseits gegen die Schultern der Aufnahme. In Betriebsstellung wird die Hülse von außen über den Faltenbalg manipuliert, legt sich nun um den Ampullenkörper und die Kanülen durchstechen den Verschluss. Der Faltenbalg des Behältnisses wird dabei zusammengefahren.

Bei dieser Variante könnte das Volumen der Aufnahme predeterminiert sein, so dass sich die entnommene Menge abschätzen lässt. Die Anordnung einer Dosierabsperrung an dem Anschluss verbessert die volumen- und zeitgenaue Dosierung der für das andere geschlossene System bestimmten Menge.

Eine etwas aufwendigere Variante des dritten Ausführungsbeispiels mit genauerer Dosiermöglichkeit sieht vor, dass das Behältnis eine kalibrierte Tropfkammer umfasst. Diese Tropfkammer könnte direkt an der Grundplatte des Behältnisses angeschweißt sein und bei entsprechender Abdichtung und Sterilität sämtlicher Anschlüsse und Verbindungsstücke Bestandteil des Gebersystems sein. Beide Kanülen - sowohl die lange als auch die kurze Kanüle - sind mit der Tropfkammer über Verbindungsstücke strömungsverbunden. Der kurzen Kanüle innerhalb des Behältnisses könnte eine Dosierabsperrung zugeordnet sein, die über den Faltenbalg des Behältnisses betätigbar ist. Von der kalibrierten Tropfkammer könnte der Anschluss zur Konnektierung mit einem anderen System abgehen, der in Betriebsstellung zweckmäßigerweise zum Boden weist.

Alternativ zu einer angeschweißten Tropfkammer könnte aber auch ein werkseitig steril erstelltes Gesamtsystem bestehend aus Gebersystem und Dosiereinrichtung im Sinne einer

Kombination aus Geber- und Zielsystem ausgebildet sein. Dabei könnte die lange Kanüle auch direkt in die Druckausgleicheinrichtung öffnen. Vorteilhafterweise ist bei dieser Alternative nur eine Druckausgleicheinrichtung vorgesehen, welche für den Druckausgleich im Behältnis und in der Aufnahme des Gebersystems sowie in der kalibrierten Tropfkammer der Ziel- und Gebersystems - kurz in allen Bestandteilen des geschlossenen Gesamtsystems - sorgt.

Schließlich eröffnet sich natürlich auch die Möglichkeit, den Anschluss des Gebersystems nach dem dritten Ausführungsbeispiel nachträglich steril mit einer schwerkraftbetriebenen Dosiereinrichtung gemäß dem zweiten Ausführungsbeispiel zu konnektieren. Auch hier könnte dem Gebersystem eine Dosierabsperrung zugeordnet sein.

Alternativ zu einem gravitationskraftbetriebenen geschlossenen System gemäß den ersten drei Ausführungsbeispielen befasst sich ein viertes Ausführungsbeispiel variantenreich mit einem geschlossenene System unter Einsatz einer kalibrierten Spritze mit einem Ampullenkolben und einem Ampullenkörper als Mittel zur aktiven dosierten Übertragung der Substanz.

Die Kraftbeaufschlagung kann manuell durch den Anwender erfolgen. Die Spritze kann aber auch in ein für sich bekanntes elektromotorisches Pumpsystem eingebracht werden, bei dem die Dosierung zeit- und volumengenau programmiert werden kann.

Einerseits könnte die Spritze innerhalb eines Behältnisses aus einer die Substanz enthaltenden Aufnahme heraus befüllt werden, andererseits könnte der Ampullenkörper der Spritze bereits mit Substanz befüllt sein oder schließlich durch Aufziehen der Spritze mit Substanz aus einem anderen Gebersystem befüllt werden. Der Ampullenkörper der Spritze bildet gleichzeitig eine in der Regel temporäre Aufnahme für die Substanz aus, da über die Spritze die Übertragung erfolgt. Über die zumindest teilweise flexible Wandung des Behältnisses, insbesondere über dessen Faltenbalg, könnte die Spritze von außen betätigbar sein.

Das die Spritze umfassende System könnte eine sich überlagernde Geber- und Zielfunktion haben, wenn Befüllung mit Substanz und Ausgabe von Substanz im gleichen System stattfinden.

Gemäß einer Variante des vierten Ausführungsbeispiels könnte die Spritze innerhalb des Behältnisses angeordnet sein und über eine zumindest teilweise flexible Wandung des Behältnisses, insbesondere über dessen Faltenbalg, von außen betätigbar sein. Neben der Spritze könnte auch eine Kanüle enthalten sein, die ebenfalls über den Faltenbalg gehandhabt werden kann. Zunächst würde die Spritze mit der Kanüle konfektioniert. Danach würde der Durchstechstopfen der Aufnahme durchstochen und die Spritze aufgezogen, also innerhalb des Systems mit Substanz befüllt. Anschließend würde die Kanüle entfernt und die aufgezogene Spritze mit einem Verbindungsstück in Form eines rohrförmigen Anschlussstücks mit dem zum Zielsystem orientierten Anschluss verbunden werden. Schließlich würde der Ampullenkolben in den Ampullenkörper gedrückt, so dass die Substanz in den Anschluss fließt und in das steril konnektierte Zielsystem.

Das Verbindungsstück könnte auch in Form einer Innenleitung vorliegen. Die Innenleitung könnte im Ruhezustand durch eine Durchtrittsöffnung des Behältnisses in den Anschluss ragen und innerhalb des Behältnisses spiralförmig aufgerollt sein. Dabei ragt die Innenleitung zunächst nur soweit in den Kunststoffschlauch, dass dieser mit dem Anschluss des anderen geschlossenen Systems behinderungsfrei konnektierbar ist. Die Innenleitung könnte einen kleineren Querschnitt aufweisen als der Anschluss bzw. der zum anderen geschlossenen System führende Kunststoffsschlauch des Anschlusses und aus einem rigiden, flexiblen Material mit einer gleitfähigen Oberfläche bestehen. Als Material käme bspw. Polypropylen in Betracht. Das in das Behältnis ragende freie Ende der Innenleitung könnte mit der Spritze verbunden werden, um in Betrieb genommen zu werden.

Diese Ausführungsform mit Innenleitung ermöglicht eine genaue Platzierung des freien Endes der Innenleitung im anderen System und kann sowohl zur Abgabe der Substanz als auch zur Entnahme der Substanz dienen. Über die flexible Wandung des Behältnisses könnte der Vorschub der Innenleitung durch den steril konnektierten Anschluss zu einer bestimmten Entnahmestelle im anderen geschlossenen System realisiert werden. Im Fall der Substanzentnahme könnte die entnommene Substanz Blut- oder Nabelschnurproben betreffen, die für das Labor bereitzustellen sind. Im Labor muss der Status des Präparats bestimmt werden und die Kompatibilität für den Patienten. Über die Spritze an der Innenleitung wird die Probe aus dem anderen System entnommen und im ersten sterilen System in eine Aufnahme eingebracht - hier über die Ansaug- und Ausstoßbewegungen der Spritze durch eine Kanüle und den Durchstechstopfen einer vorzugsweise evakuierten Ampulle hindurch. Nach dem "Rückholen" der Innenleitung über den Faltenbalg in das erste System kann die Trennung vom Entnahmesystem vorgenommen werden. Beim Transfer einer in der Aufnahme des Behältnisses befindlichen Substanz in das andere geschlossene System, wird zunächst die Verbindung zwischen Spritze und Kanüle hergestellt, hiermit die Substanz aufgenommen, dann die Kanüle entfernt und die Spritze mit der Innenleitung verbunden, deren freies Ende im Zielsystem bereits positioniert wurde. Mit der Kolbenbewegung wird die Substanz durch die Innenleitung zum Zielort befördert. Nach dem Transfer wird die Innenleitung über die konnektierten Kunststoffschläuche beider Systeme in das erste System zurückgezogen und die Systeme werden steril getrennt.

Wie bereits erwähnt, könnte der Ampullenkörper einer Spritze gemäß einer weiteren Abwandlung des vierten Ausführungsbeispiels des geschlossenen Systems gleichzeitig die Aufnahme für die Substanz ausbilden. Dabei könnte der Ampullenkörper nach einer weiteren Variante des vierten Ausführungsbeispiels in einer Halteeinrichtung an der Grundplatte gelagert sein und einen Anschluss in Form eines Kunststoffschlauches aufweisen, der die Grundplatte abgedichtet durchtritt und zur sterilen Konnektierung mit einem anderen System dient. Hier könnte der Ampullenkörper bereits im Vorfeld mit der Substanz befüllt sein.

Eine weitere Abwandlung des vierten Ausführungsbeispiels des spritzenbezogenen geschlossenen Systems sieht vor, dem Ampullenkörper eine Kanüle mit einem Kanülenverschluss zuzuordnen, welcher über die flexible Wandung des Behältnisses geöffnet und verschlossen werden kann. Eine schnellere Entleerung und Befüllung der Druckausgleicheinrichtung entsprechend dem variablen Gasvolumen im Behältnis wird erreicht, wenn das Behältnis zwei Kammern mit zwei Verbindungsstücken für vorzugsweise eine Druckausgleichseinrichtung oder auch zwei kleinere separate Druckausgleicheinrichtungen umfasst. Dabei könnte die erste Kammer den Ampullenkolben enthalten und die zweite Kammer könnte den Ampullenkörper mit der Kanüle und dem Verschluss enthalten. Abweichend von anderen Ausführungsbeispielen, bei denen der Anschluss in einer Grundplatte eingeschweißt ist, könnte hier die zweite Kammer des Behältnisses an dem der ersten Kammer für den Ampullenkolben abgewandten Ende den Anschluss zur sterilen Konnektierung mit dem Anschluss eines anderen geschlossenen Systems selbst ausbilden.

Das andere geschlossene System, hier das Gebersystem, könnte bei dem hier in Rede stehenden Ausführungsbeispiel in Form einer die Substanz enthaltenden Ampulle vorliegen. Diese Ampulle könnte ihrerseits eine Kunststoffummantelung mit einem Anschluss zur sterilen Konnektierung des Anschlusses des Behältnisses bzw. der zweiten Kammer, kurz des Anschlusses des ersten geschlossenen Systems aufweisen. Die ummantelte Ampulle mit steril konnektierbarem Anschluss bildet für sich ein geschlossenes System aus und könnte im Hinblick auf aggressive Substanzen aus Borosilikatglas bestehen und mit einem Durchstechstopfen aus Elastomer ausgestattet sein. Letztlich wird die Kanüle der Spritze des geschlossenene Systems durch die verbundenen Anschlüsse zur Ampulle bewegt, der Ampullenkolben wird in den Ampullenkörper gedrückt und Luft oder Inertgas wird nach Durchstechen des Elastomerstopfens in die Ampulle injiziert. Damit steht der Ampulleninhalt unter Druck und es ist eine Feindosierung bei der Entnahme der Substanz möglich. Der Ampullenkolben wird nun aus dem Ampullenkörper unter Einsaugen der Substanz herausgezogen und die beiden Systeme werden steril getrennt. Das nunmehr befüllte geschlossene System steht als Gebersystem zur erneuten sterilen Verbindung mit einem Zielsystem zur Verfügung.

Bei einer weiteren Variante des vierten Ausführungsbeispiels könnten der Ampullenkolben und der Ampullenkörper strömungsverbunden sein. Der Ampullenkolben könnte einen steril konnektierbaren Anschluss an ein anderes geschlossenes Gebersystem aufweisen. Zusätzlich könnte eine Dosierabsperrung vorgesehen sein. Der Anschluss könnte als Kunststoffschlauch vorliegen, der bis in den Ampullenkolben hineinreicht. Abgewandt vom Ampullenkolben könnte der Ampullenkörper einen steril konnektierbaren Anschluss in ein geschlossenes Zielsystem aufweisen, der ebenfalls mit einer Dosierabsperrung versehen ist.

Zum Einsaugen von Substanz aus dem Gebersystem wird der Anschluss des Ampullenkörpers geschlossen, der des Ampullenkolbens geöffnet und letzterer aus dem Ampullenkörper herausbewegt. Dabei strömt die Substanz aus dem Gebersystem in das Zielsystem, das in dieser Situation durch die Spritze repräsentiert wird. Zur Weiterleitung der eingesaugten Substanz zum Zielsystem wird die Dosierabsperrung ampullenkolbenseitig geschlossen und ampullenkörperseitig geöffnet. Der Ampullenkolben wird in den Ampullenkörper eingefahren und so die Substanz zum Zielsystem transferiert. In dieser Situation ist die Spritze das Gebersystem. Eine weitere vorteilhafte Anwendungsmöglichkeit ergibt sich, wenn der Ampullenkörper zum Mischbehältnis bzw. zum Zielsystem aus beiden Richtungen wird. Dies kann herbeigeführt werden, indem ein Befüllen über den Ampullenkolben nur teilweise stattfindet, d. h. der Ampullenkolben wird nicht in die maximale Einfahrstellung gebracht. Wenn dann die ampullenkolbenseitige Dosierabsperrung geschlossen und die ampullenkörperseitige Dosierabsperrung geöffnet wird und der nur halb eingefahrene Ampullenkolben ausgefahren wird, dann erfolgt ein Ansaugen von Substanz aus dem ampullenkörperseitig steril konnektierten Gebersystem. In der Spritze befinden sich dann anteilig zwei verschiedene Substanzen, die aus beiden Richtungen steril transferiert wurden und dann als Mischung einem anderen Zielsystem zugegeben werden können. Das voranstehend beschriebene geschlossene System stellt eine besonders elegante Lösung für die Laborarbeit dar, die dadurch ohne weitere Mischbehältnisse auskommt.

Von besonderem Vorteil ist bei dieser Variante des vierten Ausführungsbeispiels auch die raumsparende Ausbildung des Behältnisses, das aus einer Kombination aus Umhüllung im Bereich des Ampullenkörpers besteht und aus einem Faltenbalg im Bereich des Ampullenkolbens. Hierdurch ist das geschlossene System mit der Spritze besser in eine für sich bekannte Spritzenpumpe einspannbar, da das Behältnis auf ein Minimum reduziert ist. Das Nachschieben der Substanz ist durch den Wechsel von Ansaugen und Ausstoßen kontinuierlich gewährleistet. Die Wirkverbindung der Spritze mit einer Spritzenpumpe ermöglicht, dass der Transfer der Substanz automatisch zu voreingestellten Zeitpunkten realisierbar ist.

Eine Weiterbildung der vorbeschriebenen Variante des vierten Ausführungsbeispiels besteht darin, dass ein Gesamtsystem mit einem Gebersystem gemäß dem zweiten Ausführungsbeispiel ausgebildet ist. Hier weist das Gebersystem eine Aufnahme in Form einer im Betriebszustand mit der Öffnung zum Boden weisenden Ampulle auf. Beim Ausziehen des Ampullenkolbens der Spritze wird Substanz aus dem Gebersystem ansaugt und der Ampullenkörper befüllt. Die Spritze ist hierbei Zielsystem. Bei der Weitergabe der Substanz an ein anderes Zielsystem ist die Spritze dann Gebersystem. Das Gesamtsystem könnte bereits werkseitig gefertigt sein und Geber- und kombiniertes Geber-/ Zielsystem könnten über ein Verbindungsstück, das bis zur Spitze des Ampullenkolbens reicht, steril konnektiert sein.

Ein Gesamtsystem könnte auch dadurch gebildet werden, dass zwei Gebersysteme mit einer Spritze konnektiert sind und mittels der Spritze zum einen von einem Gebersystem über den Ampullenkolben Substanz entnommen wird, zum anderen über den Ampullenkörper Substanz aus dem andern Gebersystem entnommen wird. In der Spritze könnte dann die Mischung erfolgen und die neue Substanz könnte nach steriler Trennung und Neuverbindung an ein anderes Zielsystem transferiert werden.

Unabhängig davon, wie das die Spritze im geschlossenen System umgebende Behältnis beschaffen ist, könnte die Spritze zusammen mit dem Behältnis in eine herkömmliche Spritzenpumpe einspannbar sein. Damit ist der Transfer der Substanz vorteilhaft automatisch zu voreingestellten Zeitpunkten realisierbar.

Eine weitere Variante des vierten Ausführungsbeispiels sieht die Spritze wiederum als Mischgefäß vor. In den Ampullenkörper werden aus geschlossenen Gebersystemen über

einen Mehrwegverschluss Substanzen eingesaugt. Dies erfolgt natürlich nicht bis zur vollständigen Befüllung des Ampullenkörpers. Nachdem die Substanzen - bspw. Plasma und Gemisch aus weißen Blutkörperchen und Plasma - in den Ampullenkörper gelangt sind, wird diese Abzweigung verschlossen und die Abzweigung geöffnet, die das Ansaugen von DMSO betrifft. Dabei können mehrere DMSO-Gebersysteme gekoppelt sein und innerhalb von sterilen Behältnissen Brechampullen enthalten. Im weiteren wird die DMSO-Abzweigung geschlossen und eine dritte Abzweigung geöffnet, über die ggf. eingesaugte systemeigene Luft in das Behältnis entlassen wird, das die Spritze enthält. Schließlich wird die dritte - der Druckausgleicheinrichtung entsprechende - Abzweigung geschlossen und eine vierte Abzweigung des Mehrwegverschlusses geöffnet, an den mindestens ein Einfrierbeutel oder auch mehrere, hintereinander geschaltete und separat verschließbare Einfrierbeutel steril angeschlossen ist bzw sind. Mittels Ampullenkolben wird nun das Gemisch in den Einfrierbeutel ausgestoßen. Das Behältnis bei dieser Variante ist eine Folienumhüllung, die so dimensioniert ist, dass sie genügend Freivolumen für systemeigenes Gas / systemeigene Luft aufweist. Die großzügig dimensionierte Folienumhüllung ist hier bezüglich der Mischspritze und bezüglich der DMSO-Brechampullen, deren künftige Öffnungen nach unten weisen, vorgesehen. Wenn die Brechampullen aufgebrochen sind, erfolgt eine natürliche Trennung von Flüssigkeit und Gas, da die Flüssigkeit zum Ausgang des Behältnisses fließt und eventuelles systemeigenes Gas / Luft nach oben in den Freiraum des Behältnisses steigt. Bei dem Behältnis für die Mischspritze stellt sich die Frage nach einer Vermischung von Substanz und systemeigenen Gas / Luft deshalb nicht, da über die Druckausgleichsabzweigung das Gas, die Luft in das Behältnis entweicht. So ist bei diesem Ausführungsbeispiel die Druckausgleicheinrichtung nicht als angeschweißter Beutel ausgebildet, sondern es wird über die Dimensionierung des Behältnisses und die Anordnung des Substanzaustritts bzw. über eine in das Behältnis öffnende Abzweigung der Druckausgleich erreicht, ohne die Substanz zu beeinträchtigen.

Nach einem fünften Ausführungsbeispiel könnte die die Substanz in einer Karpulle bzw. in deren Karpullenkörper enthalten sein, der vorzugsweise kalibriert ist. Die Karpulle umfasst einen im Karpullenkörper verschiebbaren Karpullenkolben. Wie bei einer Variante nach dem vierten Ausführungsbeispiel bietet sich auch hier an, das Behältnis aus zwei Kammern aufzubauen, wobei pro Kammer eine Druckausgleicheinrichtung vorgesehen ist. In der ersten Kammer könnte eine Kanüle vorgesehen sein, die mit ihrer Spitze zum Karpullenkörper, bzw. dessen Durchstechstopfen weist und mit ihrem gegenüberliegenden Ende in den Anschluss hineinragt. Der Anschluss könnte auch hier als steril konnektierbarer Kunststoffschlauch vorliegen, der an den Anschluss eines anderen Systems, eines Zielsystems, steril anzuschließen ist.

Die zweite Kammer könnte aus einem zylindrischen Abschnitt und einem Faltenbalg bestehen, wobei innerhalb eines zylindrischen Abschnittes der Karpullenkörper enthalten ist sowie ein Teil des Karpullenkolbens und wobei innerhalb des Faltenbalges der Rest des Karpullenkolbens enthalten ist. Diese Kammer und ein Überwurftubus der ersten Kammer könnten im Hinblick auf die Realisierung des Durchstechvorgangs relativ zueinander bewegbar und vorzugsweise in vorbestimmter Position aneinander fixierbar sein. Der Transfer der Substanz erfolgt nach Herstellung der Strömungsverbindung zum Anschluss dadurch, dass der Karpullenkolben einen Gleitstopfen innerhalb des Karpullenkörpers verschiebt. Die Karpulle gemäß dem fünften Ausführungsbeispiel ermöglicht die portionsweise und volumengenaue Abgabe der Substanz aus dem Karpullenkörper des ersten geschlossenen Systems in ein weiteres geschlossenes System. Das geschlossene System gemäß dem fünften Ausführungsbeispiel könnte besonders als Einwegartikel von Nutzen sein.

Eine bereits eine Substanz für den Transfer enthaltende Aufnahme innerhalb eines geschlossenen Systems, dem Gebersystem, ist zweckmäßigerweise nach dem Befüllen verschlossen, um ein Austreten der Substanz innerhalb des Behältnisses zu verhindern. Naturgemäß ist ein Verschluss vorgesehen, der leicht zu öffnen ist, ggf. auch verschließbar ist. Bei Ampullen, Flaschen oder dem Karpullenkörper könnte der Verschluss vorzugsweise in Form eines Durchstechstopfens vorliegen. Der Durchstechstopfen könnte aus Elastomer bestehen und vorzugsweise teflonisiert sein. Alternativ zu einer Aufnahme in Form eines evakuierten Vorratsgefäßes mit Durchstechstopfen können auch handelsübliche, luftdicht mit Schraubverschluss oder Schnappverschluss verschließbare Probegefäße zum Einsatz kommen. Bevorzugt könnten Substanzaufnahmen aus Borosilikatglas verwendet werden, welche für aggressive Substanzen geeignet sind, die Kunststoff angreifen. Eine aggressive Substanz könnte bspw. Dimethylsulfoxid (DMSO) sein, die in ein anderes System, das die Stammzellen eines Patienten enthält, zu deren Haltbarmachung überzuleiten ist. Dieses Ausführungsbeispiel ist besonders im Hinblick auf die Lagerstabilität der Substanz DMSO von zwei Jahren in der Aufnahme aus Borosilkatglas von Bedeutung. Ein aus PVC bestehender Anschluss, wird während des Transfers des DMSO nur kurzzeitig kontaktiert, so dass Löseprozesse nicht in Gang gesetzt werden. Über die sterile Verbindung der Anschlüsse beider Systeme gelangt das DMSO in das andere geschlossene System, das bspw. in Form eines Einfrierbeutels mit einem Stammzellenpräparat vorliegt. Abgesehen von DMSO kann in der Aufnahme auch eine andere Substanz enthalten sein, die bspw. unverträglich mit einer anderen Komponente ist. Geschlossene Systeme, die reine Zielsysteme sind, könnten Schlauch- und Beutelsysteme sein.

Hinsichtlich des vierten und fünften Ausführungsbeispiels könnte der Anschluss eines Systems mit Geberfunktion mit einem anderen geschlossenen System steril konnektierbar sein, welches eine Innenleitung enthält. Die Innenleitung könnte über den Faltenbalg des Behältnisses manipuliert werden und ermöglicht eine genaue Positionierung in einem weiteren Zielsystem. Der Querschnitt der Innenleitung unterschreitet den der Anschlüsse des Geber- und des Zielsystems.

Im Hinblick auf die von Beginn an gewünschte Sterilität des geschlossenen Systems könnten dessen Bestandteile vor der Konnektierung mit dem anderen geschlossenen System innerhalb einer sterilen Verpackung angeordnet sein. Vorzugsweise wird eine Blisterpackung erstellt. Außerdem könnte die Verpackung eine glatte Oberfläche ohne Hintergriffe oder Vertiefungen aufweisen, damit die Desinfizierung und Einschleusung in den Reinraum erleichtert wird. Die Desinfektion könnte mittels 70%igem Äthanol erfolgen, so dass die Voraussetzungen zum Einschleusen der Verpackung in Reinraumbereiche erfüllt sind. Auch eine zusätzliche Evakuierung der Verpackung ist möglich. Des weiteren könnte die Pyrogenfreiheit der Verpackung hergestellt werden und sie könnte gammasterilisiert sein.

Ein besonderer Vorteil des geschlossenen System liegt darin, dass an und für sich preiswerte Aufnahmen, wie Ampullen, Flaschen, Spritzen, Karpullen sowie Anschlüsse, mit denen sonst in offenen Systemen gearbeitet wird, auf vollständig geschlossene Systeme angewendet werden können. Dies ist deshalb möglich, weil durch die Anordnung der preiswerten Gebersysteme in einem entsprechenden Behältnis bzw. einer Kunststoffummantelung ein geschlossenes System herstellbar ist, das mit anderen geschlossenen Systemen zusammenwirken kann. Somit können preiswerte Gebersysteme in dem erfindungsgemäßen geschlossenene System verwendet werden und medizinischen und wissenschaftlichen Arbeiten zugänglich gemacht werden. Im Grunde ist eine Aufbewahrung jeder Substanz für komplexe Präparationsschritte innerhalb einer Aufnahme innerhalb eines geschlossenen Systems wünschenswert.

Es gibt nun verschiedene Möglichkeiten, die Lehre der vorliegenden Erfindung in vorteilhafter Weise auszugestalten und weiterzubilden. Dazu ist einerseits auf die Patentansprüche, andererseits auf die nachfolgende Erläuterung mehrerer grundsätzlicher Ausführungsbeispiele nebst Varianten des geschlossenen Systems anhand der Zeichnung zu verweisen. In Verbindung mit der Erläuterung der angeführten Ausführungsbeispiele der Erfindung werden auch im allgemeinen bevorzugte Ausgestaltungen und Weiterbildungen der Lehre erläutert. In der Zeichnung zeigen
- Fig. 1: in schematischer Darstellung ein erstes Ausführungsbeispiel des erfindungsgemäßen geschlossenen Systems, beruhend auf dem Schwerkraftprinzip, mit einem kollabierbaren Beutel,
- Fig. 2: in schematischer Darstellung den Gegenstand aus Fig. 1 in Kombination mit einem weiteren erfindungsgemäßen geschlossenen System in Form einer kalibrierten Tropfkammer unter Ausbildung eines Gesamtsystems,
- Fig. 3: in schematischer Darstellung Varianten eines zweiten Ausführungsbeispiels des erfindungsgemäßen geschlossenen Systems in Form einer schwerkraftbetriebenen Dosiereinrichtung,
bei Fig. 3A eine erste Variante der Vorrichtung in einer Blisterpakkung,
bei Fig. 3B den Gegenstand aus Fig. 3A in Betriebsbereitschaft,
bei Fig. 3C in schematischer Darstellung eine zweite Variante des geschlossenen Systems mit einem Einlass und mehreren Auslässen,
bei Fig. 3D in schematischer Darstellung eine dritte Variante des geschlossenen Systems mit mehreren Einlässen und einem Auslass und
bei Fig. 3E in schematischer Darstellung eine vierte Variante des geschlossenen Systems mit mehreren Einlässen und mehreren Auslässen,
- Fig. 4: in schematischer Darstellung eine Variante eines dritten Ausführungsbeispiels des geschlossenene Systems, beruhend auf dem Schwerkraftprinzip, mit einer Ampulle als Aufnahme,
- Fig. 5: in schematischer Darstellung eine Variante des dritten Ausführungsbeispiels des geschlossenen Systems, beruhend auf dem Schwerkraftprinzip, mit einer Flasche als Aufnahme und mit integrierter Tropfkammer,
- Fig. 6: den Gegenstand aus Fig. 5 in einer Blisterpackung,
- Fig. 7: in schematischer Darstellung eine Variante des dritten Ausführungsbeispiels des geschlossenen Systems , mit einem Gesamtsystem bestehend aus Gebersystem und kombiniertem Geber/Zielsystem beruhend auf dem Schwerkraftprinzip, mit einer Ampulle als Aufnahme und mit besonderer Halteeinrichtung
bei Fig. 7A in Ruhestellung und
bei Fig. 7B in Betriebsstellung,
- Fig. 8: in schematischer Darstellung eine Variante eines vierten Ausführungsbeispiels des geschlossenen Systems mit einer Spritze innerhalb des Behältnisses
- bei Fig. 8A: in Ruhestellung und
- bei Fig. 8B: in Betriebsstellung,
- Fig. 9: in schematischer Darstellung eine Abwandlung des Gegenstandes aus Fig. 8 mit einer Innenleitung als Verbindungsstück,
- Fig. 10: in schematischer Darstellung eine weitere Variante des vierten Ausführungsbeispiels des geschlossenen Systems mit Spritze und Halteeinrichtung im Behältnis,
- Fig. 11: in schematischer Darstellung eine weitere Variante des vierten Ausführungsbeispiels des geschlossenen Systems mit Spritze im Zweikammerbehältnis,
bei Fig. 11A das geschlossene System in einer Blisterpackung,
bei Fig. 11B das geschlossene System während der Konnektierung mit einem Gebersystem,
bei Fig. 11C das geschlossene System in Betriebsstellung - hier Durchstechen einer Ampulle des Gebersystems,
bei Fig. 11D das geschlossene System in Betriebsstellung - hier Entleeren von Luft in die Ampulle des Gebersystems,
bei Fig. 11E das geschlossene System in Betriebsstellung - hier Ansaugen der Substanz aus der Ampulle des Gebersystems,
bei Fig. 11F das geschlossene System in Betriebsstellung - hier ste-riles Trennen des Anschlusses vom Anschluss des Gebersystems,
bei Fig. 11G das geschlossene System in Ruhestellung - Bereitschaft zum Transfer der aus dem Gebersystem entnommenen Substanz in ein Zielsystem,
- Fig. 12: in schematischer Darstellung eine weitere Variante des vierten Ausführungsbeispiels des geschlossenen Systems mit Strömungsverbindung zwischen Ampullenkolben und Ampullenkörper der Spritze,
bei Fig. 12A das geschlossene System in Ruhestellung, Leerzustand des Ampullenkörpers,
bei Fig. 12B das geschlossene System während des Einsaugvorgangs,
bei Fig. 12C das geschlossene System am Ende des Einsaugvorgangs, vollständige Befüllung des Ampullenkörpers der Spritze,
bei Fig. 12D das geschlossene System angekoppelt an weitere geschlossene Systeme unter Zwischenschaltung eines Systems mit Innenleitung,
- Fig. 13: in schematischer Darstellung den Gegenstand aus Fig. 12 als Teil eines Gesamtsystems in Kombination mit dem Gebersystem aus Fig. 7,
bei Fig. 13A das geschlossene System in Ruhestellung, Leerzustand des Ampullenkörpers, Kanülen außerhalb der Ampulle des Gebersystems,
bei Fig. 13B das geschlossene System mit vorbereitetem Gebersystem,
bei Fig. 13C das geschlossene System während des Einsaugvorgangs und
bei Fig. 13D das geschlossene System während des Transfers der Substanz in ein Zielsystem und
- Fig. 14: in schematischer Darstellung ein fünftes Ausführungsbeispiel des geschlossenen Systems, in Form einer Karpulle mit einem Zweikammerbehälnis - hier in Ruhestellung.

Die Fig. 1 bis 14 zeigen ein geschlossenes System zum Transfer einer Substanz zwischen geschlossenen Systemen G, G/Z, Z, G+G/Z wobei die Systeme G, G/Z, Z, G+G/Z miteinander steril konnektierbar und voneinander steril trennbar sind und Mittel zur Übertragung der Substanz aufweisen.

Erfindungsgemäß ist eine Druckausgleicheinrichtung 1 vorgesehen ist, die mit mindestens einem System G, G/Z, Z, G+G/Z steril strömungsverbunden ist. Bei den vorliegenden fünf Ausführungsbeispielen mit all ihren Varianten ist die Druckausgleicheinrichtung 1 mit dem System G, G/Z, Z, G+G/Z stoffschlüssig verbunden, nämlich verschweißt.

Die Mittel zur Übertragung der Substanz umfassen mindestens einen Anschluss 2 zur sterilen Konnektierung mit mindestens einem weiteren System G, G/Z, Z, G+G/Z. Generell sind hier die Anschlüsse 2 als thermoplastische Kunststoffschläuche ausgebildet.

Bei allen Ausführungsbeispielen ist zur Ausbildung des Systems G, G/Z, Z ein Behältnis 3 vorgesehen und der Anschluss 2 ist mit dem Behältnis 3 des Systems G, G/Z, Z steril verschweißt.

Je nach Ausführungsform weist das Behältnis 3 eine Grundplatte 4 und / oder eine Deckplatte 5 und / oder zumindest eine Halteeinrichtung 6 auf.

In den Fig. 1, 2, 4 bis 14 ist gezeigt, dass zumindest ein Teil der Wandung des Behältnisses 3 derart flexibel ausgebildet ist, dass die Mittel zur Übertragung der Substanz zumindest teilweise von außen über die flexible Wandung betätigbar sind. Die Fig. 4 bis 14 zeigen, dass die flexible Wandung in Form eines Faltenbalges 7 vorliegt.

Das erste, konstruktiv sehr einfache Ausführungsbeispiel des geschlossenen Systems gemäß den Fig. 1 und 2 beruht auf dem Schwerkraftprinzip, um die Substanz vom geschlossenen Gebersystem G in das andere geschlossene System Z bzw. G/Z zu transferieren. Das Behältnis 3 liegt als kollabierbarer, flexibler Beutel mit einem Volumen von 30 ml vor, der bereits mit der Substanz befüllt ist und dessen Anschluss 2 in Betriebsstellung zum Boden weist.

Bei beiden Varianten des ersten Ausführungsbeispiels ragt der Anschluss 2 geringfügig mit einem Ende abgedichtet durch die Grundplatte 4 in das Behältnis 3, in die Substanz hinein und ist dort mit einem wiederverschließbaren Schnappverschluss 8 versehen. Der Schnappverschluss 8 besteht aus dichtendem Material, ist mit einer Befestigungsbrücke 9 ausgestattet und über die flexible Wandung des Behältnisses 3 betätigbar. Der Anschluss 2 weist eine Dosierabsperrung 13 auf. Bei Fig. 1 steht der Anschluss 2 zur sterilen Konnektierung mit dem geschlossenen Zielsystem Z zur Verfügung.

Das geschlossene System gemäß der in Fig. 2 gezeigten Variante des ersten Ausführungsbeispiels bildet ein Gesamtsystem G+G/Z aus, das die geschlossenen und werkseitig über das Verbindungsstück 15 steril miteinander verbundenen Systeme G und G/Z miteinander kombiniert. Das System G/Z des Gesamtsystems G+G/Z entspricht im wesentlichen dem in Fig. 3B beschriebenen geschlossenen Systzem gemäß dem zweiten Ausführungsbeispiel. Mit 14 ist ein Querverbinder bezeichnet, der symbolisch für den sterilen Systemanschluss zwischen dem Anschluss 2 des Gesamtsystems G+G/Z mit dem Anschluss 2 des Zielsystems Z steht.

Beim zweiten Ausführungsbeispiel gemäß den Fig. 3A bis 3E ist als Behältnis 3 eine kalibrierte Tropfkammer 12 zur Aufnahme der Substanz vorgesehen, die im wesentlichen aus einer Grundplatte 4 und einer Deckplatte 5 und einem sich dazwischen erstreckenden Kunststoffmantel aufgebaut ist. Die Fig. 3A und 3B zeigen eine Variante mit zwei Anschlüssen 2, die einen Einlass 10 und einen in Betriebsstellung zum Boden weisenden Auslass 11 umfassen. Der Einlass 10 und der Auslass 11 ragen durch die Grundplatte 4 und die Deckplatte 5 der Tropfkammer 12 und sind darin dicht eingeschweißt. Auch die Druckausgleicheinrichtung 1 ist abgedichtet mit der Deckplatte 5 der Tropfkammer 12 verbunden und ragt in diese hinein. Beiden Anschlüssen 2 ist je eine Dosierabsperrung 13 zugeordnet.

Das geschlossene System gemäß den Fig. 3A bis 3E stellt ein geschlossenes Geber- und Zielsystem G/Z im Sinne einer schwerkraftbetriebenen Dosiereinrichtung dar, die mit diversen Gebersystemen G und Zielsystemen Z kombinierbar ist und so einen sterilen und volumengenauen Transfer der Substanz ermöglicht. Das geschlossene System ist vor dem Gebrauch aus einer sterilisierten Blisterpackung 16 zu entnehmen.

Die Bestandteile des geschlossenen Systems nach allen Ausführungsbeispielen sind vor der sterilen Konnektierung mit einem anderen geschlossenen System G, G/Z, Z innerhalb einer sterilisierten Blisterpackung 16 angeordnet, die beispielhaft in den Fig. 3A, 11A, und 6 gezeigt ist. Die Blisterpackung 16 ist pyrogenfrei und gammasterilisiert. Außerdem ist die Blisterpackung 16 mit 70%igem Äthanol desinfiziert.

Die in Fig. 3C gezeigte Variante zeigt einen mit einem Gebersystem G steril konnektierten Einlass 10 und vier Auslässe 11, die über zwei Anschlüsse 2 mit den Zielsystemen Z steril konnektiert sind. Zwei der Auslässe 11 sind hier noch ohne Funktion. Einem auslassseitigen Anschluss 2 ist eine Dosierabsperrung 13 zugeordnet.

Bei Fig. 3D ist eine weitere Variante des geschlossenen Systems mit vier Einlässen 10 gezeigt, welche über die Anschlüsse 2 mit vier Gebersystemen G steril konnektiert sind und wobei jeweils eine Dosierabsperrung 13 vorgesehen sind. Hier kann in der Tröpfkammer 12 eine Mischung aus vier Substanzen hergestellt werden. Bei der in Fig. 3D gezeigten Variante ist nur ein Auslass 11 vorgesehen, dessen Anschluss 2 steril mit dem Zielsystem Z konnektiert ist und eine Dosierabsperrung 13 aufweist.

Schließlich ist noch eine vierte Variante des zweiten Ausführungsbeispiels des geschlossenen Systems mit vier Einlässen 10 und vier Auslässen 11 sowie jeweils einer Dosierabsperrung 13 an jedem Anschluss 2 in Fig. 1E dargestellt. Die aus den Substanzen der Gebersystemen G hergestellte Mischung kann von der Tropfkammer 12 aus in die Zielsysteme Z transferiert werden.

In den Fig. 4 bis 7 ist das dritte Ausführungsbeispiel des geschlossenen Systems in verschiedenen Varianten gezeigt, das ebenfalls auf dem Gravitationskraftprinzip beruht. Im Behältnis 3 des Gebersystems G ist eine Aufnahme 17 in Form einer Flasche oder einer Ampulle enthalten, innerhalb der sich die Substanz befindet und deren Verschluss in Betriebsstellung zum Boden weist. Auch der einzige Anschluss 2 weist in Betriebsstellung nach unten. Die Aufnahme 17 liegt in den Fig. 4 und 7 als Ampulle, in Fig. 5 und 6 als Flasche vor. Als Verschluss ist jeweils ein Durchstechstopfen 20 vorgesehen. Die Druckausgleicheinrichtung 1 ragt durch die Grundplatte 4 in das Behältnis 3 und ist steril und dicht verbunden. Die Aufnahme 17 ist an der Deckplatte 5 des Behältnisses 1 befestigt. An der Außenseite der Deckplatte 5 ist eine Öse 21 angeordnet, die zum Aufhängen des geschlossenen Systems dient. Zum Transferieren der hier als Flüssigkeit vorliegenden Substanz dient eine kurze Kanüle 18. Des weiteren ist eine lange Kanüle 19 zur Luftzufuhr vorgesehen. In Betriebsstellung durchstechen beide Kanülen 18, 19 den Durchstechstopfen 20 der Aufnahme 17 und ragen in diese und die dort befindliche Substanz hinein, wobei die lange Kanüle schlussendlich über den Pegel der Substanz hinausragt. Die kurze Kanüle 18 ist mit dem Anschluss 2 strömungsverbunden. Für die Kanülen 18, 19 sind bei den in den Fig. 4 und 7 gezeigten Varianten des dritten Ausführungsbeispiels auf der Grundplatte 4 spezielle Halteeinrichtungen 6 vorgesehen.

Die in Fig. 4 gezeigte Variante des dritten Ausführungsbeispiels realisiert einen semiquantitativen Substanztransfer und ist besonders einfach und kostengünstig herzustellen. Das Volumen der Aufnahme 17, nämlich der Ampulle, ist predeterminiert und es kann - auch über die vorbestimmte Eintauchtiefe der kurzen Kanüle 18 in die Ampulle abgeschätzt werden, welche Menge entnommen wurde. Bei der Gesamtmengenentnahme ist das genaue Volumen präsent über das Gesamtvolumen der Aufnahme 17 und der Eintauchtiefe der kurzen Kanüle 18. Mittels Dosierabsperrung 13 kann die Teilmengenentnahme erfolgen. Die lange Kanüle 19 öffnet in das Behältnis 3, so dass der Druckausgleich über die in das Behältnis 3 mündende Druckausgleicheinrichtung 1 erfolgen kann. Bei dem in Fig. 4 gezeigten geschlossenen System liegt der Faltenbalg 7 in Ruhestellung im ausgezogenen Zustand vor, wird von einem hier nicht gezeigten Stabilisator unterstützt und enthält die beiden vom Durchstechstopfen 20 beabstandeten Kanülen 18, 19, die an der Grundplatte 4 bzw. an der Halteeinrichtung 6 fixiert sind. Die kurze Kanüle 18 ragt mit ihrem von der Aufnahme 17 weg weisenden Verbindungsstück 15 in Form eines PVC-Schlauches in den Anschluss 2 hinein. Die in Fig. 4 gezeigte Betriebsstellung lässt erkennen, dass kein Stabilisator mehr vorhanden ist und dass der Faltenbalg 7 zusammengedrückt ist, wobei die verdrängte Luft in die Druckausgleicheinrichtung 1 entweicht.

Das in Fig. 4 gezeigte geschlossene System wird folgendermaßen von außen über den Faltenbalg 7 des Behältnisses 3 betätigt:
- Steriles Konnektieren des Anschlusses 2 des geschlossenen Gebersystems G mit dem Anschluss 2 des Zielsystems Z,
- Entfernen eines hier nicht dargestellten Stabilisators,
- Zusammendrücken des Faltenbalges 7 und dabei Durchstechen des Durchstechstopfens 20 mit beiden Kanülen 18, 19, hierbei Befüllung der Druckausgleicheinrichtung 1 mit der aus dem Behältnis 3 verdrängten Luft,
- Einlaufen der Substanz durch die kurze Kanüle 18 in den Anschluss 2,
- Regulierung des Transfers der Substanz des Gebersystems G über die Dosierabsperrung 13.

Eine etwas aufwendigere Variante des dritten Ausführungsbeispiels ist in den Fig. 5 und 6 gezeigt. Dort ist in die Grundplatte 4 des Behältnisses 3 die Deckplatte 5 einer kalibrierten Tropfkammer 12 integriert, nämlich eingeschweißt, und gehört mit zum Gebersystem G. Von der Tropfkammer 12 gehen Auslass 11 und Anschluss 2 ab. Die beiden Kanülen 18, 19 ragen über Verbindungsstücke 15 und Einlässe 10 in die Tropfkammer 12 hinein. Neben den beiden mit den Verbindungsstücken 15 zusammenwirkenden Einlässen 10 ist ein dritter, freier Einlass 10 vorgesehen, der die Tropfkammer 12 mit dem Behältnis 3 verbindet, so dass die Druckausgleicheinrichtung 1 des Behältnisses 3 auch für den Druckausgleich in der Tropfkammer 12 zuständig ist. Das Verbindungsstück 15 der kurzen Kanüle 18 weist eine Dosierabsperrung 13 auf, welche über den Faltenbalg 7 einstellbar ist. Am Anschluss 2 ist ebenfalls eine Dosierabsperrung 13 vorgesehen.

Fig. 6 zeigt die Vorrichtung gemäß Fig. 5 innerhalb einer Blisterpackung 16, die einen Stabilisator 22 mit Schutzeinrichtungen 23 für die beiden Kanülen 18, 19 umfasst. Der Stabilisator 22 ist innerhalb der Blisterpackung 16 an der Halteeinrichtung 6 befestigt, die in Fig. 5 dargestellt ist. Die Verbindungsstücke 15 der beiden Kanülen 18, 19 sind an ihrem kanülenseitigen Ende in einer Halteplatte 24 fixiert. Wenn die Vorrichtung in Betrieb genommen wird, wird die Halteplatte 24 mit den Kanülen 18, 19 über den Faltenbalg 7 aus dem Stabilisator 22 und den Schutzeinrichtungen 23 herausgelöst und der Durchstechstopfen 20 der Aufnahme 17 wird durchstochen, bis die Halteplatte 24 an diesem anliegt.

Eine weitere Variante des dritten Ausführungsbeispiels des geschlossenen Systems zeigt in den Fig. 7A und 7B eine Aufnahme 17 in Form einer Ampulle, ähnlich wie in Fig. 4, jedoch mit Unterschieden hierzu.

Ein Unterschied besteht darin, dass dort ein Gesamtsystem G+G/Z vorgesehen ist, das aus einem Gebersystem G und einem kombinierten Geber/Zielsystem G/Z wie in Fig. 3B gezeigt, besteht. Hier wird die sterile Verbindung zwischen Gebersystem G und kombiniertem Geber/Zielsystem G/Z werkseitig durch ein Verbindungsstück 15 hergestellt, das mit einer Dosierabsperrung 13 ausgestattet ist. Das Verbindungsstück 15 der kurzen Kanüle 18 mündet in eine kalibrierte Tropfkammer 12. Die lange Kanüle 19 öffnet über ihr Verbindungsstück 15 in die Druckausgleicheinrichtung 1. Die Druckausgleicheinrichtung 1 steht über zwei weitere Verbindungsstücke 15 mit dem Behältnis 3 und der Tropfkammer 12 in Verbindung und sorgt somit überall für den Druckausgleich im Gesamtsystem G+G/Z. Vom Gesamtsystem G+G/Z, insbesondere von der Tropfkammer 12, ragt ein Anschluss 2 ab, der mit dem Anschluss 2 eines Zielsystems Z steril verbunden ist.

Ein weiterer Unterschied besteht darin, dass die Halteeinrichtung 6 in Form einer geschlitzten Hülse ausgebildet ist, die sich in Ruhestellung bei Fig. 7A gegen die Schulter der Ampulle abstützt und so den Abstand der Kanülen 18, 19 zum Durchstechstopfen 20 sichert. In der in Betriebsstellung gemäß Fig. 7B wird die Halteeinrichtung 6 über die Ampulle geschoben, wobei die Kanülen 18, 19 den Durchstechstopfen 20 durchstechen.

Das Behältnis 3 ist wie bei Fig. 4 eine Kombination aus Umhüllung und Faltenbalg 7. Letzterer erstreckt sich in Ruhestellung im Bereich der Halteeinrichtung 6 während die Aufnahme 17 quasi ummantelt ist.

Die Figuren 8 bis 13 zeigen ein viertes Ausführungsbeispiel des geschlossenen Systems, wobei die Mittel zur Übertragung der Substanz eine kalibrierte Spritze mit einem Ampullenkolben 25 und einem Ampullenkörper 26 umfassen.

Gemäß den in den Fig. 8 bis 11 gezeigten Varianten des vierten Ausführungsbeispiels ist die Spritze innerhalb des Behältnisses 3 angeordnet und über dessen, sich zwischen Deckplatte 5 und Grundplatte 4 erstreckenden Faltenbalg 7 von außen betätigbar. Bei den Spritzen gemäß den Fig. 12 und 13 ist das Behältnis 3 durch einen Faltenbalg 7 im Bereich des Ampullenkolbens 25 gebildet, der mit dem Ampullenkörper 26 abgedichtet verbunden ist. Das vom Ampullenkörper 26 abgewandte Ende des Ampullenkolbens 25 ist mit der Grundplatte 4 des Behältnisses 3 verklebt. Der Ampullenkörper 26 nimmt bei allen Varianten des vierten Ausführungsbeispiels die Substanz temporär auf.

Die Fig. 8A, 8B zeigen die Anordnung der Spritze und einer Aufnahme 17 in Form einer mit Substanz befüllten Ampulle mit Durchsteckstopfen 20 innerhalb des Behältnisses 3 unter Zuhilfenahme passender Halteeinrichtungen 6, die an der Grundplatte 4 angeformt sind. Die Aufnahme 17 weist einen Durchstechstopfen 20 auf und besteht hier aus Borosilikatglas. In der Aufnahme 17 ist als Substanz Dimethylsulfoxid (DMSO) enthalten. Der Durchstechstopfen 20 besteht aus Elastomer und ist im Hinblick auf die chemische Beständigkeit teflonisiert. Die Halteeinrichtungen 6 halten gemäß den beiden in den Fig. 8A, 8B und 9 gezeigten Varianten die Aufnahme 17, eine Schutzeinrichtung 23 für die Kanüle 28 der Spritze, das Verbindungsstück 15 und den Ampullenkörper 26 mit dem Ampullenkolben 25.

Im Behältnis 3 gemäß Fig. 8A ist ein Stabilisator 22 vorgesehen, der die Aufgabe hat, die im Behältnis 3 enthaltene Aufnahme 17 und die Kanüle 28 für die Spritze - also Bestandteile, die sich lösen könnten - während des Transports in Stellung zu halten. Der Anschluss 2 und die Druckausgleicheinrichtung 1 stehen jeweils über eine nicht näher gezeigte Durchtrittsöffnung mit dem Behältnis 3 in Verbindung, wobei an der Durchtrittsöffnung eine dichtende Verbindung - hier eine Schweißverbindung - hergestellt ist.

Das in den Fig. 8A und 8B gezeigte geschlossene System gemäß der dortigen Variante des vierten Ausführungsbeispiels wird folgendermaßen von außen über den Faltenbalg 7 betätigt, nachdem die sterile Konnektierung zum Zielsystem Z abgeschlossen ist:
- Verbindung des Ampullenkörpers 26 der Spritze mit der Kanüle 28 - hier über eine Luer-Lock-Verbindung,
- Durchstechen des Durchstechstopfens 20 der Aufnahme 17 und Einführen der Kanüle 28 in die Substanz,
- Ansaugen der Substanz in den Ampullenkörper 26 durch Ausfahren des Ampullenkolbens 25,
- Lösen der Kanüle 28 und Positionieren in der Schutzeinrichtung 23 in der Halteeinrichtung 6,
- wie in Fig. 8B gezeigt: Verbinden des Ampullenkörpers 26 mit dem Verbindungsstück 15 - hier über eine Luer-Lock-Verbindung,
- Einspannen der Spritze in eine Spritzenpumpe 29,
- Transfer der Substanz aus dem Ampullenkörper 26 in das Verbindungsstück 15, den Anschluss 2 und schließlich in das System Z durch Einfahren des Ampullenkolbens 25 in den Ampullenkörper 26,
- sterile Diskonnektierung der Systeme G und Z nach dem Transfer.

In den Fig. 8A und 8B liegt das Verbindungsstück 15 als rohrförmiges Anschlussstück, in Fig. 9 als Innenleitung 27 vor. Bei der in Fig. 9 gezeigten Variante ist die Aufnahme 17 leer und das dortige System ist zunächst Zielsystem Z. Über die am Ampullenkörper 26 angeschlossene Innenleitung 27, die nach der sterilen Konnektierung mit dem Gebersystem G durch die Anschlüsse 2 in selbiges gelangt und positioniert wird, wird an vorbestimmtem Ort eine Substanzentnahme durchführt. Folgende Schritte werden durchgeführt, wenn die Innenleitung 27 im Gebersystem G positioniert ist:
- Verbindung des Ampullenkörpers 26 mit der Innenleitung 27 - hier über eine Luer-Lock-Verbindung,
- Ansaugen der Substanz aus System G in den Ampullenkörper 26 durch Ausfahren des Ampullenkolbens 25 bzw. Aufziehen der Spritze,
- Lösen der Innenleitung 27 vom Ampullenkörper 26,
- Verbindung des Ampullenkörpers 26 mit der Kanüle 28,
- Durchstechen des Durchstechstopfens 20 der Aufnahme 17 und Einführen der Substanz aus dem Ampullenkörper 26 in die Aufnahme 17 durch Einfahren des Ampullenkolbens 25 in den Ampullenkörper 26,
- Entfernen der Kanüle 28 aus der Aufnahme 17, Lösen der Kanüle 28 vom Ampullenkörper 26 und Positionieren in der Schutzeinrichtung 23,
- Zurückziehen der Innenleitung 27 aus dem System G, spiralförmiges Aufwickeln und Anordnen,
- sterile Diskonnektierung der Systeme G und Z nach dem Transfer,
- Weiterverwendung der befüllten Aufnahme 17 im Reinraum.

Die in Fig. 10 gezeigte Spritze wird herstellerseitig bereits mit einer Substanz im Ampullenkörper 26 versehen und weist an ihrem Ampullenkörper 26 einen Hahn 30 zum Öffnen und Verschließen auf. Dieses geschlossene System wird im aufgezogenen Zustand ausgeliefert und stellt ein Gebersystem G dar. Hier ist lediglich eine einzige Halteeinrichtung 6 an der Grundplatte 4 des Behältnisses 3 vorgesehen. Das freie Ende des Ampullenkörpers 26 bildet den Anschluss 2 aus, der die Grundplatte 4 abgedichtet durchtritt. Es handelt sich hier um einen Einwegartikel, der nach Entleerung entsorgt wird.

Die in den Fig. 11A bis 11G gezeigte Variante des vierten Ausführungsbeispiels des geschlossenen Systems zeigt ebenfalls eine Spritze, die bereits am Ampullenkörper 26 mit einer Kanüle 28 konfektioniert ist und einen Kanülenverschluss 31 aufweist. Hier ist ein speziell ausgebildetes Behältnis 3 mit zwei Kammern 32, 33 vorgesehene, die über zwei Verbindungsstücke 15 mit der Druckausgleicheinrichtung 1 verbunden sind. Die erste Kammer 32 enthält den Ampullenkolben 25 der Spritze und die zweite Kammer 33 enthält den Ampullenkörper 26 mit der Kanüle 28 und dem Kanülenverschluss 31. Die Stirnfläche des Ampullenkolbens 25 ist mit der Grundplatte 4 der ersten Kammer 32 fest verbunden. Die zweite Kammer 33 des Behältnisses 3 bildet an dem der ersten Kammer 32 abgewandten Ende den Anschluss 2 zur sterilen Konnektierung mit dem Anschluss eines anderen geschlossenen Systems G, Z aus.

Das aus den Figuren 11B bis 11F ersichtliche andere geschlossene System G liegt in Form einer die Substanz enthaltenden Ampulle vor, welche eine Kunststoffummantelung mit einem davon abragenden Anschluss 2 zur sterilen Konnektierung des Anschlusses 2 des Behältnisses 3 bzw. des ersten geschlossenen Systems G/Z aufweist. Die Ampulle des geschlossenen Systems G besteht aus Borosilikatglas und ist mit einem Durchstechstopfen 20 aus Elastomer ausgestattet. Das in Rede stehende geschlossene System wird folgendermaßen von außen über den Faltenbalg 7 der jeweiligen Kammer 32, 33 des Behältnisses 1 betätigt:
- Entnahme des geschlossenen Systems aus der bei Fig. 11A gezeigten Blisterpackung 16,
- Steriles Konnektieren des Anschlusses 2 des geschlossenen Systems G/Z mit dem Anschluss 2 der ummantelten Ampulle des geschlossenen Systems G sowie Entfernen des Kanülenverschlusses 31 bei Fig. 11B,
- bei Fig. 11C: Durchstechen des Durchstechstopfens 20 der Ampulle des Systems G, Einbringen der Kanüle 28 in die Ampulle des Systems G,
- bei Fig. 11 D: Einfahren des Ampullenkolbens 25 in den Ampullenkörper 26 und Einführen von Luft aus dem Ampullenkörper 26 in die die Substanz enthaltende Ampulle des Systems G, wobei dort ein Überdruck ausgebildet wird, wodurch eine Feindosierung der Substanz bei der Entnahme ohne Vakuumeffekt ermöglicht wird; beim Verkleinern der Kammern 32, 33 wird die Druckausgleicheinrichtung 1 mit Luft aus den Kammern 32, 33 befüllt,
- bei Fig. 11 E: Beginn des Ansaugen der Substanz aus System G in den Ampullenkörper 26 durch Ausziehen des Ampullenkolbens 25 aus dem Ampullenkörper 26, wobei das System G/Z eine Zielfunktion hat; beim Vergrößern der Kammern 32, 33 gelangt Luft aus der Druckausgleicheinrichtung 1 in diese,
- bei Fig. 11 F: Das Ansaugen der Substanz aus System G in den Ampullenkörper 26 ist abgeschlossen, es erfolgt das sterile Diskonnektieren des Anschlusses 2 des geschlossenen Systems G/Z von dem Anschluss 2 des Systems G,
- bei Fig. 11G: Bereitschaft für die sterile Konnektierung mit einem weiteren geschlossenen System Z, um die aus System G/Z, das nunmehr selbst Geberfunktion hat, die transferierte Substanz in das System Z zu übertragen.

Bei der in den Fig. 12A bis 12D gezeigten weiteren Variante des vierten Ausführungsbeispiels des geschlossenen Systems des geschlossenen Systems ist der Ampullenkolben 25 mit dem Ampullenkörper 26 strömungsverbunden. Der Ampullenkolben 25 ist über einen Anschluss 2 steril mit einem Gebersystem G verbunden. Dieser Anschluss 2 erstreckt sich in der Art einer Innenröhre in den Ampullenkolben 25 hinein und öffnet zentral am freien Ende des Ampullenkolbens 25 in den Ampullenkörper 26. Der ampullenkolbenseitige Anschluss 2 ist mit einer Dosierabsperrung 13 ausgestattet. Vom Ampullenkörper 26 wird ein Anschluss 2 ausgebildet, der mit einem geschlossenen System Z steril konnektiert ist und eine Dosierabsperrung 13 umfasst.

Zum Einsaugen von Substanz aus dem Gebersystem G wird der Anschluss 2 am Ampullenkörper 26 geschlossen, der am Ampullenkolben 25 geöffnet und letzterer aus dem Ampullenkörper 26 herausbewegt. Dabei strömt die Substanz aus Gebersystem G in den Ampullenkörper 26. Die besonders ausgebildete Spritze ist hier eine Kombination aus Geber- und Zielsystem G/Z. Beim Befüllen kommt die Zielfunktion, beim Weiterleiten in das Zielsystem Z die Geberfunktion zum Tragen. Zur Weiterleitung der aus System G in das System G/Z gesaugten Substanz in das Zielsystem Z wird die Dosierabsperrung 13 ampullenkolbenseitig geschlossen und ampullenkörperseitig geöffnet. Der Ampullenkolben 25 wird in den Ampullenkörper 26 eingefahren und so die Substanz zum System Z transferiert.

In Fig. 12D ist der von dem Ampullenkörper 26 abgehende Anschluss 2 mit einem geschlossenen System Z mit einer Innenleitung 27 steril verbunden. Die Innenleitung 27 wird über den Faltenbalg 7 des Behältnisses 3 manipuliert und zu einem nächsten geschlossenen System G/Z geführt, um dann dort die Substanz zielgenau zu platzieren.

Ein Gesamtsystem G+G/Z, bestehend aus einem geschlossenen Gebersystem G mit den Merkmalen des Gebersystems gemäß Fig. 7A, 7B und einem geschlossenen System G/Z mit den in den Fig. 12A bis 12D gezeigten Merkmalen, umfassend die Geber- und die Zielfunktion, ist in den Fig. 13A bis 13D dargestellt. Bei dieser Variante, bei der sich drittes und viertes Ausführungsbeispiel überschneiden, hat jedes System G und G/Z innerhalb des Gesamtsystems G+G/Z eine eigene Druckausgleicheinrichtung 1 mit Verbindungsstücken 15. Bezüglich System G ist die Druckausgleicheinrichtung 1 mit dem Behältnis 3 und mit der langen Kanüle 19 strömungsverbunden. Bezüglich System G/Z ist die Druckausgleicheinrichtung 1 ebenfalls mit dem dortigen Behältnis 3 strömungsverbunden. Die sterile Verbindung der beiden Systeme G und G/Z zum Gesamtsystem G+G/Z ist werkseitig über das in den Ampullenkolben 25 bis zu dessen Spitze hineinreichende Verbindungsstück 15 hergestellt. Die Substanz wird über die am Verbindungsstück 15 angeschlossene kleine Kanüle 18 aus der Aufnahme 17 in den Ampullenkörper 26 gesaugt und schließlich von dort zum Zielsystem Z transferiert. Fig. 13A zeigt die Ruhestellung, in der die Kanülen 18, 19 noch in der Halteeinrichtung 6 fixiert sind. Bei Fig. 13B ist der Durchstechstopfen bereits durchstochen, der Faltenbalg 7 des Behältnisses 3 des Gebersystems G ist zusammengefaltet und die Druckausgleicheinrichtung 1 mit verdrängter Luft befüllt. In Fig. 13C ist die Dosierabperrung 13 am Verbindungsstück 15 geöffnet und der Ampullenkolben 25 der Spritze aufgezogen, wobei die Druckausgleicheinrichtung 1 nun weniger Luft enthält und das Volumen des Faltenbalges 7 vergrößert ist. In den Ampullenkörper 26 strömt die Substanz des Gebersystems G gemäß den eingezeichneten Pfeilen ein. In Fig. 13D ist der Saugvorgang beendet. Der Ampullenkolben 25 transferiert die Substanz gemäß den eingezeichneten Pfeilen aus dem Ampullenkörper 26 in den Anschluss 2 und schließlich zum Zielsystem Z. Bei diesem Transfer ist die Dosierabsperrung 13 ampullenkolbenseitig geschlossen und ampullenkörperseitig geöffnet.

Ein fünftes Ausführungsbeispiel des geschlossenen Systems gemäß Fig. 14 befasst sich mit einer kalibrierten Karpulle als Mittel zur Übertragung der Substanz mit einem Karpullenkolben 34 und einem Karpullenkörper 35, in dem die Substanz enthalten ist. Der Karpullenkörper 35 ist mit einem Durchstechstopfen 20 verschlossen. Das die Karpulle enthaltende transparente Behältnis 3 umfasst zwei Kammern 32, 33. Jede Kammer 32, 33 ist mit je einer Druckausgleicheinrichtung 1 strömungsverbunden. Die erste Kammer 32 umfasst eine Kanüle 36, die mit ihrer Spitze zum Durchstechstopfen 20 des Karpullenkörpers 35 weist und mit ihrem gegenüberliegenden als Verbindungsstück 15 ausgebildeten Ende in den Anschluss 2 hineinragt.

Über den Karpullenkolben 34 ist ein Gleitstopfen 37 verschiebbar. Der Karpullenkolben 34 ist in der zweiten Kammer 33 angeordnet, die einen Faltenbalg 7 und einen zylindrischen Abschnitt in Form einer stabilen Hülse 38 umfasst. Das Ende des Karpullenkolbens 34 ist mit der Deckplatte 5 verklebt, an der der Faltenbalg 7 angeordnet ist. Der Faltenbalg 7 geht dann in die stabile Hülse 38 über, die auch den Karpullenkörper 35 aufnimmt. Am karpullenkörperseitigen Ende der Hülse 38 ist eine radial nach innen weisende Ringschulter 40 vorgesehen, gegen die sich der Karpullenkörper 35 abstützt. Am kolbenseitigen Ende des Karpullenkörpers 35 weist die Hülse 38 ebenfalls eine radial nach innen weisende Ringschulter 41 auf, die einer axialen Bewegung des Karpullenkolbens 35 entgegenwirkt. Während die Ringschulter 40 bereits an der Hülse 38 angeformt ist, wird die Ringschulter 41 dadurch ausgebildet, dass nach dem Einbringen des Karpullenkörpers 35 in die Hülse 38 ein Ring in die Hülse 38 eingebracht wird, der mit der Hülse 38 verschweißt wird und so die Ringschutter 41 ausbildet.

Die erste Kammer 32 ist an die Ringschulter 40 der Hülse 38 angeschweißt. Die Kammern 32, 33 sind in geringstem Maße strömungsverbunden, jedenfalls nicht ausreichend, um nur eine Druckausgleicheinrichtung 1 zu verwenden. Darüberhinaus weist die erste Kammer 32 einen Überwurftubus 39 und darin einen an der Grundplatte 4 angeschweißten Faltenbalg 7 auf. Der Überwurftubus 39 übergreift das freie Ende der stabilen Hülse 38, beide Bauteile sind relativ zueinander beweglich und enthalten Rastmittel in Form einer Vertiefung 42 und einem Vorsprung 43, die in Betriebsstellung in Eingriff stehen und die Position der Kanüle 36 im Karpullenkörper 35 fixieren.

Das als bereits werkseitig mit Substanz befülltes Gebersystem G vorliegende geschlossene System nach dem fünften Ausführungsbeispiel wird folgendermaßen betätigt:
- Steriles Konnektieren des Anschlusses 2 des geschlossenen Systems G mit dem ebenfalls als Kunststoffschlauch vorliegenden Anschluss 2 des geschlossenen Systems Z,
- Verschieben des Überwurftubus 39 mit dem Faltenbalgs 7 und der an der Grundplatte 4 eingeschweißten Kanüle 36 der ersten Kammer 32 auf der stabilen Hülse 38 der zweiten Kammer 33 bis zur Vertiefung 40, wobei die Kanüle 36 den Durchstechstpopfen 20 des mit Substanz befüllten Karpullenkörpers 35 durchsticht und in die Substanz eintaucht und der Vorsprung 41 in die Vertiefung 40 einrastet; hierbei wird durch die Volumenverkleinerung der ersten Kammer 32 die dortige Druckausgleicheinrichtung 1 mit Luft befüllt,
- der Faltenbalg 7 der zweiten Kammer 33 und der Karpullenkolben 34 werden zum Gleitstopfen 37 bewegt, hierbei wird durch die Volumenverkleinerung der zweiten Kammer 33 die dortige Druckausgleicheinrichtung 1 mit Luft befüllt,
- der Gleitstopfen 37 wird im Karpullenkörper 35 in Richtung Kanüle 36 verschoben und so Substanz in die Kanüle 36 verdrängt und die gewünschte Menge der Substanz zum Zielsystem Z übertragen;
- nach dem Substanztransfer in der gewünschten Menge erfolgt das sterile Diskonnektieren des Anschlusses 2 des geschlossenen Systems G von dem Anschluss 2 des Systems Z.

In den Fig. 3A, 6 und 11A ist gezeigt, dass die Bestandteile des geschlossenen Systems G oder G/Z vor der sterilen Konnektierung mit dem anderen geschlossenen System Z und/oder G innerhalb einer sterilen Verpackung, nämlich einer Blisterpackung 16, angeordnet sind. Die Verpackung weist eine glatte Oberfläche ohne Vertiefungen auf, auf die ein Desinfektionsmittel, insbesondere 70%iges Äthanol, aufgebracht ist, da diese in einen Reinraum eingeschleust wird.

Hinsichtlich weiterer, in den Figuren nicht gezeigter Merkmale wird auf den allgemeinen Teil der Beschreibung verwiesen. Abschließend sei darauf hingewiesen, dass die erfindungsgemäße Lehre nicht auf die voranstehend erörterten Ausführungsbeispiele eingeschränkt ist.

**Bezugszeichenliste**

| | | | |
|---|---|---|---|
| 1 | Druckausgleicheinrichtung | 30 | Hahn |
| 2 | Anschluss | 31 | Kanülenverschluss |
| 3 | Behältnis | 32 | erste Kammer |
| 4 | Grundplatte | 33 | zweite Kammer |
| 5 | Deckplatte | 34 | Karpullenkolben |
| 6 | Halteeinrichtung | 35 | Karpullenkörper |
| 7 | Faltenbalg | 36 | Kanüle |
| 8 | Schnappverschluss | 37 | Gleitstopfen |
| 9 | Befestigungsbrücke | 38 | zylindrischer Abschnitt, Hülse |
| 10 | Einlass | 39 | Überwurftubus |
| 11 | Auslass | 40 | Ringschulter |
| 12 | kalibrierte Tropfkammer | 41 | Ringschulter |
| 13 | Dosierabsperrung | 42 | Vertiefung |
| 14 | Querverbinder/Systemanschluss | 43 | Vorsprung |
| 15 | Verbindungsstück | | |
| 16 | Blisterpackung | | |
| 17 | Aufnahme | | |
| 18 | Kurze Kanüle | | |
| 19 | Lange Kanüle | | |
| 20 | Durchstechstopfen | | |
| 21 | Öse | | |
| 22 | Stabilisator | | |
| 23 | Schutzeinrichtung | | |
| 24 | Halteplatte | | |
| 25 | Ampullenkolben | | |
| 26 | Ampullenkörper | | |
| 27 | Innenleitung | | |
| 28 | Kanüle | | |
| 29 | Spritzpumpe | | |

- G: geschlossenes System / Gebersystem
- Z: geschlossenes System / Zielsystem
- G/Z: geschlossenes System mit Geber - und Zielfunktion
- G+G/Z: Gesamtsystem, bestehend aus G und G/Z

## Patentansprüche

1. Geschlossenes System zum Transfer einer Substanz zwischen dem geschlossenen System (G, G/Z, Z, G+G/Z) und mindestens einem weiteren geschlossenen System , wobei die Systeme (G, G/Z, Z, G+G/Z) miteinander steril konnektierbar und voneinander steril trennbar sind und Mittel zur Übertragung der Substanz aufweisen,
**dadurch gekennzeichnet,**
**dass** das System (G, G/Z, Z, G+G/Z) ein Behältnis (3) umfasst, dass das Behältnis (3) mindestens einen Anschluss (2) zur sterilen Konnektierung mit mindestens einem steril konnektierbaren Anschluss (2) des weiteren Systems (G, G/Z, Z, G+G/Z) aufweist, dass das Behältnis (3) eine Druckausgleicheinrichtung (1) zum Ausgleich der Druckdifferenzen während des Transfers innerhalb der miteinander steril konnektierten, geschlossenen Systeme umfasst, die mit dem Behältnis (3) strömungsverbunden ist, dass die Substanz aus dem System (G) insbesondere unter Einwirkung der Gravitationskraft in das andere geschlossene System (Z, G/Z) transferierbar ist, wobei im Behältnis (3) des Systems (G) eine Aufnahme (17) in Form einer Flasche oder einer Ampulle enthalten ist, innerhalb der sich die Substanz befindet und deren Verschluss in Betriebsstellung zum Boden weist, wobei die Mittel zur Übertragung der Substanz eine kurze Kanüle (18) zum Transfer der Substanz, insbesondere einer Flüssigkeit, und eine lange Kanüle (19) zur Luft- oder Inertgaszufuhr umfassen und wobei die Kanülen (18, 19) in Betriebsstellung den Verschluss der Aufnahme (17) durchstechen und in die Aufnahme (17) hineinragen und wobei die kurze Kanüle (18) mit dem Anschluss (2) strömungsverbunden ist und die lange Kanüle (19) in das Behältnis (3) öffnet und damit auch mit der Druckausgleicheinrichtung (1) strömungsverbunden ist.

2. Geschlossenes System nach Anspruch 1, **dadurch gekennzeichnet, dass** die kurze Kanüle (18) und die lange Kanüle (19) in Ruhestellung in einer Halteeinrichtung (6) in Form einer geschlitzten Hülse angeordnet sind, die sich einerseits gegen eine Grundplatte (4) des Behältnisses (3) abstützt, andererseits gegen die Aufnahme (17) und die in Betriebsstellung die Aufnahme (17) umgreift, während die Kanülen (18, 19) den Verschluss der Aufnahme (17) durchstechen.

3. Geschlossenes System zum Transfer einer Substanz zwischen dem geschlossenen System (G, G/Z, Z, G+G/Z) und mindestens einem weiteren geschlossenen System, wobei die Systeme (G, G/Z, Z, G+G/Z) miteinander steril konnektierbar und voneinander steril trennbar sind und Mittel zur Übertragung der Substanz aufweisen,
**dadurch gekennzeichnet,**
**dass** das System (G, G/Z, Z, G+G/Z) ein Behältnis (3) umfasst, dass das Behältnis (3) mindestens einen Anschluss (2) zur sterilen Konnektierung mit mindestens einem steril konnektierbaren Anschluss (2) des weiteren Systems (G, G/Z, Z, G+G/Z) aufweist, dass das Behältnis (3) eine Druckausgleicheinrichtung (1) zum Ausgleich der Druckdifferenzen während des Transfers innerhalb der miteinander steril konnektierten, geschlossenen Systeme umfasst, die mit dem Behältnis (3) strömungsverbunden ist, dass im Behältnis (3) des geschlossenen Systems (G, G/Z, Z, G+ G/Z) als Mittel zur Übertragung der Substanz eine kalibrierte Spritze mit einem Ampullenkolben (25) und einem Ampullenkörper (26) angeordnet ist und dass zumindest ein Teil der Wandung des Behältnisses (3) derart flexibel ausgebildet ist, dass die Spritze zumindest teilweise von außen über die flexible Wandung, insbesondere über einen Faltenbalg (7), betätigbar ist.

4. Geschlossenes System nach Anspruch 3, **dadurch gekennzeichnet, dass** das System (G/Z) im Hinblick auf die Spritze je nach deren Gebrauch - Befüllen mit oder Ausgeben von Substanz - eine sich überlagernde Geber- und Zielfunktion hat, wenn Befüllung mit Substanz und Ausgabe von Substanz im gleichen System (G/Z) stattfinden.

5. Geschlossenes System nach Anspruch 3 oder 4, **dadurch gekennzeichnet, dass** innerhalb des Behältnisses (3) ein mit dem Anschluss (2) strömungsverbundenes Verbindungsstück (15) zur Verbindung mit der Spritze vorgesehen ist und dass das Verbindungsstück (15) vorzugsweise in Form einer Innenleitung (27) vorliegt.

6. Geschlossenes System nach einem der Ansprüche 3 bis 5, **dadurch gekennzeichnet, dass** im Behältnis (3) eine Aufnahme (17) mit Substanz in Form einer Ampulle mit Durchsteckstopfen (20) vorgesehen ist.

7. Geschlossenes System nach einem der Ansprüche 3 bis 6, **dadurch gekennzeichnet, dass** der Ampullenkörper (26) eine Kanüle (28) mit einem Kanülenverschluss (31) umfasst, welcher über die flexible Wandung des Behältnisses (3) von außen manipulierbar ist.

8. Geschlossenes System nach Anspruch 7, **dadurch gekennzeichnet, dass** das Behältnis (3) zwei Kammern (32, 33) umfasst, die beide mit der Druckausgleicheinrichtung (1) strömungsverbunden sind.

9. Geschlossenes System nach Anspruch 8, **dadurch gekennzeichnet, dass** die erste Kammer (32) den Ampullenkolben (25) enthält und dass die zweite Kammer (33) den Ampullenkörper (26) mit der Kanüle (28) enthält.

10. Geschlossenes System nach Anspruch 8 oder 9, **dadurch gekennzeichnet, dass** die zweite Kammer (33) des Behältnisses (3) an dem der ersten Kammer (32) abgewandten Ende den Anschluss (2) zur sterilen Konnektierung mit dem Anschluss (2) des Gebersystems (G) oder mit dem Anschluss (2) des Zielsystems (Z) ausbildet.

11. Geschlossenes System nach einem der Ansprüche 7 bis 14, **dadurch gekennzeichnet, dass** der Ampullenkolben (25) mit dem Ampullenkörper (26) strömungsverbunden ist.

12. Geschlossenes System nach Anspruch 11, **dadurch gekennzeichnet, dass** der Ampullenkolben (25) über einen mit einer Dosierabsperrung (13) ausgestatteten Anschluss (2) steril mit einem geschlossenen System (G) verbindbar ist, dass der Anschluss (2) sich in den Ampullenkolben (25) erstreckt und von dort aus in den Ampullenkörper (26) öffnet, dass der Ampullenkörper (26) abgewandt vom Ampullenkolben (25) einen mit einer Dosierabsperrung (13) ausgestatteten Anschluss (2) zur sterilen Konnektierung mit einem geschlossenen System (Z) aufweist, dass zum Einsaugen von Substanz aus dem geschlossenen System (G) die zum Ampullenkörper (26) benachbarte Dosierabsperrung (13) geschlossen ist und die zum Ampullenkolben (25) benachbarte Dosierabsperrung (13) geöffnet ist und dass zum Transfer der in den Ampullenkörper (26) eingesaugten Substanz in das Zielsystem (Z) die zum Ampullenkörper (26) benachbarte Dosierabsperrung (13) geöffnet ist und die zum Ampullenkolben (25) benachbarte Dosierabsperrung (13) geschlossen ist.

13. Geschlossenes System nach einem der Ansprüche 3 bis 12, **dadurch gekennzeichnet, dass** der Anschluss (2) mit einem geschlossenen System (G/Z) steril verbunden ist, welches eine Innenleitung (27) enthält, und dass das die Innenleitung (27) enthaltende System (G/Z) die Substanz zu einem nächsten geschlossenen System (Z) transferiert.

14. Verfahren zum Transfer einer Substanz zwischen geschlossenen Systemen, wobei die geschlossenen Systeme, nämlich mindestens ein Gebersystem nach einem der Ansprüche 1, 3 und mindestens ein Zielsystem, vor dem Transfer zumindest einfach steril konnektiert werden, wobei die Substanz in das Zielsystem gelangt und wobei nach dem Transfer der Substanz das Zielsystem und das Gebersystem steril voneinander getrennt werden und wobei die während des Transfers der Substanz auftretenden Druckdifferenzen ausgeglichen werden,
**dadurch gekennzeichnet,**
**dass** die Druckdifferenzen innerhalb des geschlossenen Systems, das während des Substanztransfers aus steril konnektierten Geber- und Nehmersystemen besteht und mit einer Druckausgleicheinrichtung steril strömungsverbunden ist, ausgeglichen werden, wobei verdrängte Luft oder verdrängtes Inertgas ohne Kontakt zur Umgebungsluft in der Druckausgleicheinrichtung aufgefangen wird und im Zusammenhang mit Substanzentnahmevorgängen unter Vermeidung von Vakuum zur Verfügung steht.

15. Verfahren nach Anspruch 14, **dadurch gekennzeichnet, dass** die vorzugsweise unter Reinraumbedingungen in das Gebersystem eingebrachte Substanz vom Gebersystem aktiv, insbesondere durch eine kalibrierte Spritze oder Karpulle, an das Zielsystem übertragen wird oder dass die Substanz aktiv, insbesondere durch eine kalibrierte Spritze, aus dem Gebersystem entnommen wird oder dass die Substanz unter Einwirkung der Gravitationskraft in das Zielsystem gelangt.

16. Verfahren nach Anspruch 14 oder 15, **dadurch gekennzeichnet, dass** das Gebersystem mit mehreren anderen Zielsystemen steril konnektiert wird.

17. Verfahren nach einem der Ansprüche 14 bis 16, **dadurch gekennzeichnet, dass** das Zielsystem zum Gebersystem wird, wenn aufgenommene Substanz an ein anderes Zielsystem weitergegeben wird.

## Claims

1. A closed system for the transfer of a substance between the closed system (G, G/Z, Z, G+G/Z) and at least one further closed system, wherein the systems (G, G/Z, Z, G+G/Z) can be connected to one another in a sterile manner and separated from one another in a sterile manner and have means for transferring the substance,
**characterized in that**
the system (G, G/Z, Z, G+G/Z) comprises a vessel (3), the vessel (3) has at least one attachment (2) for sterile connection to at least one attachment (2) of the further system (G, G/Z, Z, G+G/Z) that can be connected in a sterile manner, the vessel (3) comprises a pressure-equalizing mechanism (1) to equalize the pressure differences during the transfer within the closed systems connected to one another in a sterile manner, said mechanism being flow-connected to the vessel (3), the substance is transferable from the system (G) particularly under the action of gravitational force into the other closed system (Z, G/Z), wherein a receiving means (17) in the form of a bottle or an ampoule is contained in the vessel (3) of the system (G), within which receiving means the substance is located and the closure thereof points to the bottom in the operating position, wherein the means for transferring the substance comprise a short cannula (18) for transferring the substance, in particular a liquid, and a long cannula (19) for the air or inert gas supply and wherein the cannulas (18, 19) penetrate the closure of the receiving means (17) in the operating position and project into the receiving means (17) and wherein the short cannula (18) is flow-connected to the attachment (2) and the long cannula (19) opens into the vessel (3) and is therefore also flow-connected to the pressure-equalizing mechanism (1).

2. The closed system according to claim 1, **characterized in that** the short cannula (18) and the long cannula (19) are arranged in the inoperative position in a holding device (6) in the form of a slotted sleeve which rests against a base plate (4) of the vessel (3) on the one side and against the receiving means (17) on the other side and which encloses the receiving means (17) in the operating position, while the cannulas (18, 19) penetrate the closure of the receiving means (17).

3. The closed system for the transfer of a substance between the closed system (G, G/Z, Z, G+G/Z) and at least one further closed system, wherein the systems (G, G/Z, Z, G+G/Z) can be connected to one another in a sterile manner and separated from one another in a sterile manner and have means for transferring the substance,
**characterized in that**
the system (G, G/Z, Z, G+G/Z) comprises a vessel (3), the vessel (3) has at least one attachment (2) for sterile connection to at least one attachment (2) of the further system (G, G/Z, Z, G+G/Z) that can be connected in a sterile manner, the vessel (3) comprises a pressure-equalizing mechanism (1) to equalize the pressure differences during the transfer within the closed systems connected to one another in a sterile manner, said mechanism being flow-connected to the vessel (3), a calibrated syringe with an ampoule piston (25) and an ampoule body (26) is arranged in the vessel (3) of the closed system (G, G/Z, Z, G+G/Z) as a means for transferring the substance and at least part of the wall of the vessel (3) is of such flexible design that the syringe can be operated at least in part from the outside via the flexible wall, in particular via bellows (7).

4. The closed system according to claim 3, **characterized in that** the system (D/T) has an overlapping dispensing and target function with regard to the syringe, depending on the use thereof - filling with or dispensing the substance - when filling with the substance and delivery of the substance take place in the same system (D/T).

5. The closed system according to claim 3 or 4, **characterized in that** within the vessel (3) a connecting piece (15) flow-connected to the attachment (2) is provided for connecting to the syringe and that the connecting piece (15) preferably exists in the shape of an inner line (27).

6. The closed system according to one of claims 3 to 5, **characterized in that** a receiving means (17) is provided in the vessel (3) with a substance in the form of an ampoule with a push-through stopper (2).

7. The closed system according to one of claims 3 to 6, **characterized in that** the ampoule body (26) comprises a cannula (28) with a cannula closure (31) which can be manipulated from outside via the flexible wall of the vessel (3).

8. The closed system according to claim 7, **characterized in that** the vessel (3) comprises two chambers (32, 33) which are both flow-connected to the pressure-equalizing mechanism (1).

9. The closed system according to claim 8, **characterized in that** the first chamber (32) contains the ampoule piston (25) and that the second chamber (33) contains the ampoule body (26) with the cannula (28).

10. The closed system according to claim 8 or 9, **characterized in that** the second chamber (33) of the vessel (3) at the end facing away from the first chamber (32) forms the attachment (2) for sterile connection to the attachment (2) of the dispensing system (G) or to the attachment (2) of the target system (Z).

11. The closed system according to one of claims 7 to 10, **characterized in that** the ampoule piston (25) is flow-connected to the ampoule body (26).

12. The closed system according to claim 11, **characterized in that** the ampoule piston (25) can be connected in a sterile manner to a closed system (G) via an attachment (2) fitted with a dosing shut-off (13), the attachment (2) extends into the ampoule piston (25) and from there opens into the ampoule body (26), the ampoule body (26) facing away from the ampoule piston (25) has an attachment (2) fitted with a dosing shut-off for sterile connection to a closed system (Z), for the intake of substance from the closed system (G) the dosing shut-off adjacent to the ampoule body (26) is closed and the dosing shut-off (13) adjacent to the ampoule piston (25) is open and in order to transfer the substance drawn into the ampoule body (26) into the target system (Z) the dosing shut-off (13) adjacent to the ampoule body (26) is open and the dosing shut-off (13) adjacent to the ampoule piston (25) is closed.

13. The closed system according to one of claims 3 to 12, **characterized in that** the attachment (2) is connected to a closed system (G/Z) in a sterile manner, which system contains an inner line (27) and the system (G/Z) containing the inner line (27) transfers the substance to a next closed system (Z).

14. A method for the transfer of a substance between closed systems, wherein the closed systems, namely at least one dispensing system according to one of the claims 1, 3 and at least one target system are connected at least simply prior to the transfer in a sterile manner, wherein the substance reaches the target system and wherein following the transfer of the substance, the target system and the dispensing system are separated from one another in a sterile manner and wherein the pressure differences occurring during the transfer of the substance are equalized,
**characterized in that**
the pressure differences within the closed system which comprises dispensing and receiving systems connected in a sterile manner during the substance transfer
and is flow-connected in a sterile manner to a pressure-equalizing mechanism are equalized, wherein displaced air or displaced inert gas is trapped in the pressure-equalizing mechanism without contact with the ambient air and is made available in connection with the substance removal processes while avoiding a vacuum.

15. The method according to claim 14, **characterized in that** the substance introduced into the dispensing system from the dispensing system, preferably under clean-room conditions, is actively transferred to the target system, in particular through a calibrated syringe or cartridge, or that the substance is actively removed from the dispensing system, in particular through a calibrated syringe, or that the substance reaches the target system under the action of gravitational force.

16. The method according to claim 14 or 15, **characterized in that** the dispensing system is connected to a plurality of other target systems in a sterile manner.

17. The method according to one of claims 14 to 16, **characterized in that** the target system becomes the dispensing system when substance that has been received is passed on to another target system.

## Revendications

1. Système fermé destiné à transférer une substance entre le système fermé (G, G/Z, Z, G+G/Z) et au moins un système fermé supplémentaire, les systèmes (G, G/Z, Z, G+G/Z) pouvant être connectés de manière stérile les uns aux autres et séparés de manière stérile les uns des autres et comportant des moyens pour la transmission de la substance,
**caractérisé en ce que**
le système (G, G/Z, Z, G+G/Z) comprend un contenant (3), **en ce que** le contenant (3) comporte au moins un raccord (2) pour la connexion stérile avec au moins un raccord (2) pouvant être connecté de manière stérile du système supplémentaire (G, G/Z, Z, G+G/Z), **en ce que** le contenant (3) comprend un dispositif compensateur de pression (1) destiné à compenser les pressions différentielles pendant le transfert à l'intérieur des systèmes fermés pouvant être connectés de manière stérile les uns aux autres, qui est assemblé par écoulement avec le contenant (3), **en ce que** la substance est transférable à partir du système (G), notamment sous l'effet de la force de gravitation dans l'autre système (Z, G/Z) fermé, dans le contenant (3) du système (G) étant contenu un logement (17) sous la forme d'une bouteille ou d'une ampoule, à l'intérieur duquel se trouve la substance et dont la fermeture est tournée vers le fond, en position de service, les moyens pour la transmission de la substance comprenant une courte canule (18) pour le transfert de la substance, notamment d'un liquide et une longue canule (19) pour l'alimentation d'air et de gaz inerte et en position de service, les canules (18, 19) perçant la fermeture du logement (17) et saillant dans le logement (17) et la canule courte (18) étant assemblée par écoulement avec le raccord (2) et la longue canule (19) s'ouvrant dans le contenant (3) et étant de ce fait également assemblée par écoulement avec le dispositif compensateur de pression (1).

2. Système fermé selon la revendication 1, **caractérisé en ce qu'**en position de repos, la canule courte (18) et la canule longue (19) sont placées dans un dispositif de maintien (6) sous la forme d'une douille fendue, qui s'appuie d'une part contre une plaque d'assise (4) du contenant (3), d'autre part contre le logement (17) et dans la position de service, entoure le logement (17), alors que les canules (18, 19) percent la fermeture du logement (17).

3. Système fermé destiné à transférer une substance entre le système fermé (G, G/Z, Z, G+G/Z) et au moins un système fermé supplémentaire, les systèmes (G, G/Z, Z, G+G/Z) pouvant être connectés de manière stérile les uns aux autres et séparés de manière stérile les uns des autres et comportant des moyens de transfert de la substance,
**caractérisé en ce que**
le système (G, G/Z, Z, G+G/Z) comprend un contenant (3), **en ce que** le contenant (3) comporte au moins un raccord (2) pour la connexion stérile avec au moins un raccord (2) pouvant être connecté de manière stérile du système supplémentaire (G, G/Z, Z, G+G/Z), **en ce que** le contenant (3) comprend un dispositif compensateur de pression (1) destiné à compenser les pressions différentielles pendant le transfert à l'intérieur des systèmes fermés pouvant être connectés de manière stérile les uns aux autres, qui est relié par écoulement avec le contenant (3), **en ce qu'**en tant que moyen pour la transmission de la substance, est placée dans le contenant (3) du système fermé (G/, G/Z, Z, G+G/Z) une seringue calibrée avec un piston d'ampoule (25) et un corps d'ampoule (26) et **en ce qu'**au moins une partie de la paroi du contenant (3) est conçue sous forme souple, de telle sorte que la seringue soit actionnable au moins en partie par l'extérieur, par l'intermédiaire de la paroi flexible, notamment par l'intermédiaire d'un soufflet (7).

4. Système fermé selon la revendication 3, **caractérisé en ce qu'**au niveau de la seringue, en fonction de son usage (remplir de substance ou en distribuer), le système (G/Z) a une fonction superposée de donneur et de receveur, lorsque le remplissage de substance et la délivrance de substance ont lieu dans le même système (G/Z).

5. Système fermé selon la revendication 3 ou la revendication 4, **caractérisé en ce qu'**à l'intérieur du contenant (3), il est prévu une pièce d'assemblage (15) assemblée par écoulement avec le raccord (2), destiné à être assemblé avec la seringue et **en ce que** le pièce d'assemblage (15) se présente de préférence sous la forme d'un conduit intérieur (27).

6. Système fermé selon l'une quelconque des revendications 3 à 5, **caractérisé en ce que** dans le contenant (3), il est prévu un logement (17) avec de la substance sous la forme d'une ampoule avec un bouchon traversant (20).

7. Système fermé selon l'une quelconque des revendications 3 à 6, **caractérisé en ce que** le corps d'ampoule (26) comprend une canule (28) avec une fermeture de canule (31), laquelle est manipulable par l'extérieur, par l'intermédiaire de la paroi souple du contenant (3).

8. Système fermé selon la revendication 7, **caractérisé en ce que** le contenant (3) comprend deux compartiments (32, 33) qui sont les deux assemblés par écoulement avec le dispositif compensateur de pression (1).

9. Système fermé selon la revendication 8, **caractérisé en ce que** le premier compartiment (32) contient le piston d'ampoule (25) et **en ce que** le deuxième compartiment (33) contient le corps d'ampoule (26) avec la canule (28).

10. Système fermé selon la revendication 8 ou la revendication 9, **caractérisé en ce que** sur la première extrémité opposée au premier compartiment (32), le deuxième compartiment (33) du contenant (3) forme le raccord (2) pour la connexion stérile avec le raccord (2) du système donneur (G) ou avec le raccord (2) du système receveur (Z).

11. Système fermé selon l'une quelconque des revendications 7 à 10, **caractérisé en ce que** le piston d'ampoule (25) est relié par écoulement avec le corps d'ampoule (26).

12. Système fermé selon la revendication 11, **caractérisé en ce que** par l'intermédiaire d'un raccord (2) équipé d'une barrière de dosage (13), le piston d'ampoule (25) peut s'assembler de manière stérile avec un système (G) fermé, **en ce que** le raccord (2) s'étend dans le piston d'ampoule (25) et de là s'ouvre dans le corps d'ampoule (26), **en ce qu'**à l'opposée du piston d'ampoule (25), le corps d'ampoule (26) comporte un raccord (2) équipé d'une barrière de dosage (13), pour la connexion stérile avec un système (Z) fermé, **en ce que** pour aspirer de la substance à partir du système fermé (G), la barrière de dosage (13) voisine du corps d'ampoule (26) est fermée et la barrière de dosage (13) voisine du piston d'ampoule (25) est ouverte et **en ce que** pour le transfert dans le système receveur (Z) de la substance aspirée dans le corps d'ampoule (26), la barrière de dosage (13) voisine du corps d'ampoule (26) est ouverte et la barrière de dosage (13) voisine du piston d'ampoule (25) est fermée.

13. Système fermé selon l'une quelconque des revendications 3 à 12, **caractérisé en ce que** le raccord (2) est assemblé de manière stérile avec un système fermé (G/Z), lequel contient un conduit intérieur (27) et **en ce que** le système (G/Z) contenant le conduit intérieur (27) transfère la substance vers un système fermé (Z) suivant.

14. Procédé destiné à transférer une substance entre des systèmes fermés, lors duquel on connecte au moins simplement de manière stérile les systèmes fermés, à savoir au moins un système donneur selon l'une quelconque des revendications 1, 3 et au moins un système receveur, la substance arrivant dans le système receveur et après le transfert de la substance, on sépare de manière stérile l'un de l'autre le système receveur et le système donneur et les pressions différentielles se produisant pendant le transfert de la substance étant compensées,
**caractérisé en ce que**
les pressions différentielles à l'intérieur du système fermé qui pendant le transfert de substance est constitué de système donneur et receveur connectés de manière stérile et est assemblé par écoulement de manière stérile avec un dispositif compensateur de pression sont compensées,
de l'air refoulé ou du gaz inerte refoulé étant capté sans contact avec l'air ambiant dans le dispositif compensateur de pression et étant à disposition en relation avec des processus de prélèvement de substance, en évitant un vide.

15. Procédé selon la revendication 14, **caractérisé en ce que** la substance introduite dans le système donneur, de préférence sous des conditions de salle blanche est transmise activement au système receveur par le système donneur, notamment par une seringue ou une carpule calibrée ou **en ce que** la substance est prélevée activement à partir du système donneur, notamment par une seringue calibrée ou **en ce que** la substance arrive dans le système receveur sous l'effet de la force de gravité.

16. Procédé selon la revendication 14 ou la revendication 15, **caractérisé en ce qu'**on connecte de manière stérile le système donneur avec plusieurs autres systèmes receveurs.

17. Procédé selon l'une quelconque des revendications 14 à 16, **caractérisé en ce que** le système receveur devient le système donneur lorsqu'on retransmet de la substance prélevée à un autre système receveur.
